# EUROPÄISCHE PATENTANMELDUNG

(11) **EP 4 631 380 A1**
(43) Veröffentlichungstag der Anmeldung: **15.10.2025**
(21) Anmeldenummer: 25168742.2
(22) Anmeldetag: 07.04.2025
(51) Int. Cl.: A42B 3/32

(54) **SCHUTZHELM MIT KINNBÜGELFIXIERUNG, KINNBÜGELFIXIERUNG UND VERFAHREN ZUR MONTAHE UND DEMONTAGE DER KINNBÜGELFIXIERUNG.**

(30) Priorität: 08.04.2024 DE 102024109748
(71) Anmelder: Schuberth GmbH, 39126 Magdeburg (DE)
(72) Erfinder: BARTELS, Sven, 39307 Genthin (DE)
(74) Vertreter: Patentanwälte Bauer Vorberg Kayser

(57) **Zusammenfassung**

Die Erfindung betrifft einen Schutzhelm (1) mit einer Helmkalotte (10) zum Bedecken eines Oberkopfbereichs und wenigstens teilweise von Seitenbereichen eines Helmträgers in einem Tragezustand, wobei die Helmkalotte (10) eine Vorderseite (12) mit einem Sichtausschnitt (14) aufweist, wobei die Helmkalotte (10) linksseitig und rechtsseitig je einen Wangenbereich (20) aufweist, wobei in dem Wangenbereich (20) eine Verbindungseinrichtung (30) zur lösbaren Montage eines Kinnbügels (100) angeordnet ist, und wobei die Verbindungseinrichtung (30) wenigstens ein Verbindungsmittel (40) zur Verbindung mit dem Kinnbügel (100) aufweist. Die Verbindungseinrichtung (30) weist eine Abdeckungseinheit (80) auf, die zum Versetzen zwischen einer offenen Montagestellung und einer geschlossenen Abdeckstellung verschiebbar eingerichtet ist und die Abdeckungseinheit (80) in der geschlossenen Abdeckstellung das wenigstens eine Verbindungsmittel (40) verdeckt.

## Beschreibung

Die vorliegende Erfindung betrifft einen Schutzhelm, wie er insbesondere für Motorradfahrer vorgesehen ist. Die Erfindung betrifft weiterhin einen Kinnbügel für einen solchen Schutzhelm, sowie Verfahren zur Montage bzw. Demontage eines solchen Kinnbügels an bzw. von einem solchen Schutzhelm.

Aus dem Stand der Technik sind beispielsweise Schutzhelme in Form von Sturzhelmen für Motorradfahrer bekannt, die über sogenannte Kinnbügel verfügen. Das Dokument DE202004014578U1 beschreibt einen solchen Schutzhelm, von dem die vorliegende Erfindung ausgeht. Der Schutzhelm der DE202004014578U1 weist eine harte Helmkalotte auf, die einen Oberkopfbereich und Seitenbereiche des Helmträgers bedeckt, und die zur Vorderseite einen nach unten offenen Sichtausschnitt freilässt. Der Schutzhelm umfasst weiterhin eine schwenkbare Visierscheibe sowie einen werkzeuglos demontierbaren Kinnbügel, der einen freien Abstand zum Kinn des Helmträgers gewährleistet. In einem Wangenbereich des Schutzhelms ist dazu eine nach vorne, in Richtung der Vorderseite offene Aufnahmeöffnung angeordnet, in welche Aufnahmeöffnung geeignet geformte Enden des Kinnbügels in Form einer im Querschnitt runden Stange einführbar und durch einen Verriegelungsmechanismus mithilfe einer verschiebbaren Taste verriegelbar.

Verbesserungswürdig ist bei dem bekannten Schutzhelm die grundsätzliche Verwendbarkeit des Schutzhelms auch bei einem demontierten Kinnbügel. So haben die AufnahmeÖffnungen bzw. Montageöffnungen für den Kinnbügel, die nach dessen Demontage zurückbleiben, negative Auswirkungen auf die Nutzbarkeit des Helms ohne Kinnbügel. So können diese offenen Aufnahmeöffnungen/Montageöffnungen einerseits Schmutz und Feuchtigkeit eindringen lassen und andererseits die aerodynamischen Eigenschaften des Helms beeinträchtigen bzw. eine ungewünschte Geräuschbelastung für den Helmträger verursachen. Durch eindringenden Schmutz bzw. Feuchtigkeit kann auch die Langlebigkeit der Verbindungsmittel zum Anbinden des Kinnbügels am Schutzhelm negativ beeinflusst sein.

Weiterhin sind die Schritte zur Montage sowie Demontage aufwendig bzw. die bereitgestellten Mittel zur Realisierung der Demontierbarkeit anfällig. Die vorgeschlagene verschiebbare Taste ist relativ klein und darüber hinaus sorgt das separate für den Montage- bzw. Verschließ-Mechanismus montierte Aufnahmestück für eine zusätzliche prägnant von der Helmkalotte abstehende Komponente, wodurch kein einheitliches Bild der Schutzhelm-Außenseite gegeben ist. Hierdurch können erneut auch aerodynamische sowie geräuschtechnisch gesehen Nachteile mit einhergehen. Auch die Handhabung hinsichtlich der Einführung des Kinnbügels von vorne in die relativ kleine Aufnahmeöffnung ist hinsichtlich einer Einfachheit der Montagebewegung optimierungsfähig.

Vor diesem Hintergrund liegt der vorliegenden Erfindung die Aufgabe zugrunde, einen verbesserten Schutzhelm bereitzustellen, der auch ohne Kinnbügel sicher und komfortabel verwendet werden kann und dessen Langlebigkeit verbessert ist. Des Weiteren liegt der Erfindung die Aufgabe zugrunde, einen optimierten Kinnbügels bereitzustellen, welcher sowohl die Handhabung bei der Montage und Demontage verbessert als auch die Kompatibilität mit einem Schutzhelm, der ohne montierten Kinnbügel verwendbar ist, gewährleisten kann. Darüber hinaus sollen Verfahren bereitgestellt werden, die eine schnelle und sichere Montage bzw. Demontage des Kinnbügels ermöglichen und die Aufnahme von Schmutz und Feuchtigkeit beim Benutzen des Helms ohne Kinnbügel minimieren.

Diese Aufgabe wird für einen Schutzhelm mit den Merkmalen des Oberbegriffs von Patentanspruch 1 durch die Merkmale des kennzeichnenden Teils von Patentanspruch 1 gelöst. Weiterhin ist die Aufgabe für einen Kinnbügel mit einem durch einen Kinnbügel mit den Merkmalen von Patentanspruch 12 gelöst. Darüber hinaus ist die Aufgabe in Bezug auf ein Verfahren zur lösbaren Montage eines Kinnbügels an einem Schutzhelm (kurz "Montageverfahren") durch ein Montageverfahren mit den Merkmalen von Patentanspruch 14 gelöst. Schließlich ist die Aufgabe in Bezug auf ein Verfahren zur händischen Demontage eines Kinnbügels von einem Schutzhelm (kurz "Demontageverfahren") durch ein Demontageverfahren mit den Merkmalen von Patentanspruch 15 gelöst.

Wesentlich für die Erfindung ist die Erkenntnis, dass die Abdeckungseinheit dem Verbergen und dem Schutz der am Schutzhelm vorgesehenen und für die lösbare Montage des Kinnbügels verantwortlichen Verbindungsmittel dient. Der gesamte Verbindungsmechanismus ist darauf abgestimmt, dass der Schutzhelm sowohl im Anwendungsfall mit aber vor allem auch im Anwendungsfall ohne Kinnbügel keine störenden Montageöffnungen offenliegen hat, welche Öffnungen negative aerodynamische, akustische oder auch sicherheitstechnische Effekte mit sich bringen könnten. Darüber hinaus ist eine einheitliche abgeschlossene Außenfläche, eben ohne jene Montageöffnungen, einerseits sowohl designtechnisch vorteilhaft als hinsichtlich der Langlebigkeit von Vorteil, denn ohne die Gefahr von in die Montageöffnungen eintretendem Schmutz und Wasser erfahren die Verbindungsmittel zur Verbindung des Schutzhelms mit dem Kinnbügel weniger negative Umwelteinflüsse von außen und sind dadurch weniger stark Alterungsprozessen ausgesetzt. Die Aufnahmeelemente bzw. Verbindungselemente für den Kinnbügel sind in einer Weise gestaltet, dass auch nach einer Demontage des Kinnbügels keine hinderlichen oder nachteiligen Restelemente am Helm verbleiben. Der entstehende freie Raum an der Helmstruktur, welcher nach Entfernung des Kinnbügels offen ist, kann manuell in einem einfachen händischen Schritt durch den Helmträger mithilfe der abdeckenden Komponente in Form der Abdeckungseinheit verschlossen werden und ist somit nach außen hin nicht exponiert. Der Kinnbügel selbst ist so ausgelegt, dass er leicht manövrierbar ist und ein sicheres, intuitives und werkzeugloses Montage- und Demontageverfahren unterstützt. Zusätzlich sind die Verfahren zur Montage und Demontage des Kinnbügels an bzw. von dem Schutzhelm durch Schritte gekennzeichnet, welche die Handhabbarkeit und die Sicherheit des jeweiligen Vorgangs erhöhen.

Der vorschlagsgemäße Schutzhelm, bei dem es sich insbesondere um einen Motoradhelm handeln kann, weist eine Helmkalotte zum Bedecken eines Oberkopfbereichs und wenigstens teilweise von Seitenbereichen eines Helmträgers in einem Tragezustand auf. Die Helmkalotte weist eine Vorderseite mit einem Sichtausschnitt auf. Ferner weist die Helmkalotte linksseitig und rechtsseitig je einen Wangenbereich auf. Zudem ist in dem Wangenbereich eine Verbindungseinrichtung zur lösbaren Montage eines Kinnbügels angeordnet. Des Weiteren weist die Verbindungseinrichtung wenigstens ein Verbindungsmittel zur Verbindung mit dem Kinnbügel auf.

Der vorschlagsgemäße Schutzhelm ist dadurch gekennzeichnet, dass die Verbindungseinrichtung eine Abdeckungseinheit aufweist. Dabei ist die Abdeckungseinheit zum Versetzen zwischen einer offenen Montagestellung und einer geschlossenen Abdeckstellung verschiebbar eingerichtet. Die Abdeckungseinheit verdeckt in der geschlossenen Abdeckstellung das wenigstens eine Verbindungsmittel.

Der Tragezustand des Schutzhelms ist dadurch definiert, dass der Helmträger den Helm auf dem Kopf positioniert hat. Hierbei kann sich die Innenfläche der Helmkalotte bzw. in der Regel die Innenfläche der Helmkalotte mit dort angeordneten Polstern an den Oberkopfbereich sowie an die Seitenbereiche des Trägers anschmiegen. Diese Seitenbereiche wiederum können speziell geformt sein, um die Wangen des Trägers zu umgeben und Schutz sowie Komfort zu bieten.

Mit Blick auf die geforderte lösbare Montage ist die Verbindungseinrichtung so eingerichtet, dass die Verbindung mittels intuitiver und handlicher Bedienung durch den Helmträger realisiert werden kann. Ohne die Notwendigkeit von Werkzeugen oder besonderer Fertigkeiten kann der Helmträger den Kinnbügel anbringen oder von der Helmkalotte lösen. Die lösbare Montage kann durch einfache Handgriffe erfolgen, wobei der Helmträger durch entsprechende Formgebung und Ausrichtung der Verbindungsmittel in den Montageschritten unterstützt wird. Vorzugsweise ist die lösbare Montage eine lösbare formschlüssige Montage, sodass der Helmträger mit einfachen Handgriffen den Kinnbügel montieren und demontieren kann. Insbesondere ist eine Demontage auch mit einfachen Handgriffen im Tragezustand möglich, wenn der Helmträger den Schutzhelm zum Schutz seines Kopfes trägt.

In Bezug auf die Begriffe linksseitig und rechtsseitig erfolgt die Definition gemäß der Perspektive des Helmträgers, der den Helm aufgesetzt hat und nach vorne blickt. Der linke Wangenbereich befindet sich somit auf der linken Seite und der rechte Wangenbereich auf der rechten Seite des Trägers. Diese Terminologie ermöglicht es, die Positionen weiterer Helmelemente präzise zu beschreiben.

Die Abdeckungseinheit kann beispielsweise als Schieber ausgebildet sein, der durch eine entsprechende Handbewegung des Helmträgers von außen greifbar bzw. angreifbar und dadurch verschiebbar ist. Der Schieber kann ein längliches Element mit einer ergonomisch gestalteten bzw. angreifbaren Außenfläche sein, die leicht zu greifen ist und somit eine unkomplizierte Bedienung ermöglicht. Die Innenseite des Schiebers ist so gestaltet, dass sie Platz für die Verbindungsmittel belässt, während der Schieber das oder die Verbindungsmittel vollständig abdeckt. Um diesen Zweck zu erfüllen, kann der Schieber beispielsweise innen einen Hohlraum oder eine entsprechend geformte Struktur aufweisen, die ein schützendes Umgeben des bzw. der Verbindungsmittel zulässt.

Grundsätzlich weist die Verbindungseinrichtung wenigstens ein Verbindungsmittel auf, bei welchem Verbindungsmittel es sich beispielsweise um einen Zapfen handeln kann, welcher Zapfen wiederum von einem korrespondierenden Kinnbügel-Verbindungsmittel umgriffen werden kann (beispielsweise kann der Zapfen in ein Loch bzw. Langloch des Kinnbügel-Verbindungsmittels eingeführt werden). Es können auch mehrere Verbindungsmittel vorgesehen sein. So kann zusätzlich eine Aufnahme vorgesehen sein, die wiederum ein entsprechendes Kinnbügel-Verbindungsmittel (beispielswiese einen Verbindungsabschnitt einer Anbindungseinheit des Kinnbügels) aufnehmen und gegebenenfalls halten kann.

Das Merkmal des "Verdeckens" ist so auszulegen, dass es ein Überdecken der Verbindungsmittel in einer Weise bedeutet, die den Schutzzweck erfüllt, jedoch die Funktion der Verbindungseinrichtung nicht beeinträchtigt, und gleichzeitig die Funktion erfüllt, dass keine großen Montageöffnungen freiliegen, was beispielsweise zu starken Lufteinströmungen und akustischen Geräuschen bei einer Fahrt mit dem Helm ohne Kinnbügel führen könnte. Grundsätzlich kann ein Abstand zwischen Verbindungsmittel und Abdeckungseinheit vorliegen. Ein entsprechender Freiraum kann auch bevorzugt sein. Wenigstens nach außen in Richtung äußerer Umgebung hin soll die Abdeckungseinheit jedoch ihre abdeckende Funktion erfüllen. Dabei gilt, dass konstruktionsbedingte oder toleranzbedingte durchaus minimale Spalten zwischen der Abdeckungseinheit und entsprechenden Schutzhelmkomponenten (zu denen die Abdeckungseinheit verschiebbar eingerichtet ist) existieren können, sodass theoretisch über solche Spalten eine minimale durchgehende Verbindung von außen bis zu dem Verbindungsmittel vorliegen kann. Das Merkmal des Verdeckens soll demnach nicht beschränkt auf den Fall eines hermetischen Abschließens nach außen verstanden werden. Wichtig ist, dass solche Spalten den grundsätzlichen Schutz der Verbindungsmittel sowie insbesondere die akustischen Vorteile der vorschlagsgemäßen Lösung, aufgrund des Verhinderns des massiven Einströmens von Fahrtwind in offenen Montageöffnungen, nicht beeinträchtigen.

In der offenen Montagestellung liegt das wenigstens eine Verbindungsmittel bzw. die Verbindungsmittel grundsätzlich derart frei, dass eine Montage bzw. Demontage des Kinnbügels ermöglicht ist. Insbesondere ist bzw. sind das bzw. die mehreren Verbindungsmittel nicht durch die Abdeckungseinheit verdeckt, sodass, in einem Fall betrachtet, wenn der Kinnbügel nicht montiert ist, das bzw. die mehreren Verbindungsmittel für ein oder mehrere Kinnbügel-Verbindungsmittel zum Herstellen der Verbindung zwischen Kinnbügel und Schutzhelm frei zugänglich ist. Analog gilt insbesondere, dass das bzw. die mehreren Verbindungsmittel nicht durch die Abdeckungseinheit verdeckt ist bzw. sind, sodass, in einem Fall betrachtet, wenn der Kinnbügel am Schutzhelm montiert ist, die Verbindung zwischen dem bzw. den mehreren Verbindungsmittel/-n und einem oder mehreren Kinnbügel-Verbindungsmittel/-n derart freiliegt, dass ein Lösen der Verbindung und ein Wegheben bzw. Wegziehen des Kinnbügels vom Schutzhelm ermöglicht ist.

Die Vorderseite ist die in Blickrichtung des Helmträgers gesehen bzw. in einer Fahrtrichtung des entsprechenden Motorradfahrers als Helmträger gesehen vordere Seite des Schutzhelms bzw. der Helmkalotte. Der Sichtausschnitt ermöglicht, dass der Helmträger nach vorne aus dem Schutzhelm schauen kann, auch während er den Schutzhelm zum Schutz des Kopfes trägt. Dabei kann durchaus ein verschiebbares bzw. hoch klappbares Visier in dem Bereich des Sichtausschnitts, zum Verschließen des Sichtausschnitts und somit dem Schutz des Helmträgers auch in jenem Bereich, angeordnet sein.

Grundsätzlich kann der Kinnbügel an seinen beiden dem Schutzhelm zugewandten Kinnbügel-Enden jeweils eine Anbindungseinheit aufweisen, die wiederum mit jeweils einer Verbindungseinrichtung einmal in dem linksseitig angeordneten Wangenbereich und einmal in dem rechtsseitig angeordneten Wangenbereich interagieren kann. Demnach weist der Schutzhelm insbesondere linksseitig und rechtsseitig je eine Verbindungseinrichtung auf, mit jeweils wenigstens einem Verbindungsmittel (oder mehreren je Verbindungseinrichtung), wie zuvor beschrieben, sowie ferner mit je einer verschiebbar eingerichteten Abdeckungseinheit zum jeweiligen Verdecken des bzw. der jeweiligen Verbindungsmittels/Verbindungsmittel. Der Einfachheit halber ist nachfolgend regelmäßig nur ein Wangenbereich, eine Verbindungseinrichtung, das bzw. die auf einer Seite angeordnete Verbindungsmittel und eine Abdeckungseinheit beschrieben, wobei die entsprechende Beschreibung für auf beiden Seiten des Schutzhelms entsprechend angeordnete Komponenten gelten kann.

Grundsätzlich gilt, dass die vorangehend sowie auch nachfolgend beschriebenen Merkmale eines vorschlagsgemäßen Schutzhelms sowie dessen Ausführungsformen auch, wo technisch sinnvoll, gegebenenfalls entsprechend angepasst, auf vorschlagsgemäße Ausführungsformen der nachfolgend noch detaillierter beschriebenen Gegenstände eines Kinnbügels, sowie eines Montageverfahrens, sowie eines Demontageverfahrens übertragen werden können und so eigenständige neue Ausführungsformen des jeweiligen Gegenstandes ausbilden können. Damit sollen unnötige Wiederholungen vermieden werden. Ferner gilt dies auch zwischen den Kategorien der weiteren vorschlagsgemäßen Gegenständen, sodass auch ausschließlich in Bezug auf Ausführungsformen entweder des Kinnbügels oder des Montageverfahrens oder des Demontageverfahrens beschriebene Merkmale, wo technisch sinnvoll, gegebenenfalls entsprechend angepasst, auf vorschlagsgemäße Ausführungsformen der jeweils anderen Gegenstände (eines Schutzhelms, eines Kinnbügels, eines Montageverfahrens bzw. eines Demontageverfahrens) übertragen werden können und so eigenständige neue Ausführungsformen des jeweiligen Gegenstandes ausbilden können.

Gemäß einer bevorzugten Ausführungsform des vorschlagsgemäßen Schutzhelms, wie in Anspruch 2 wiedergegeben, kann die Abdeckungseinheit linear entlang einer Verschieberichtung zwischen der offenen Montagestellung und der geschlossenen Abdeckstellung verschiebbar eingerichtet sein. Vorteilhaft kann die lineare Verschiebung durch den Helmträger einfach und intuitiv durchgeführt werden, insbesondere auch während er den Helm auf dem Kopf trägt.

Dabei kann vorzugsweise, wie ebenfalls in Anspruch 2 wiedergegeben, die Verschieberichtung sich von einer durch eine Helmabschlusskante des Schutzhelms definierten Unterebene aus betrachtet schräg nach oben und hinten in Richtung einer Rückseite des Schutzhelms erstrecken, wobei zwischen der Verschieberichtung und der Unterebene nach oben hin ein spitzer Winkel ausgebildet ist. Ein Versetzten der Abdeckungseinheit in die offene Montagestellung bedarf sodann, wenn die abdeckende Stellung der vorderen unteren Stellung entspricht, der aktiven Bewegung nach hinten und oben der Abdeckungseinheit durch den Helmträger. Insbesondere kann der spitze Winkel zwischen der Verschieberichtung und der Unterebene nach oben hin zwischen 5° und 60°, besonders bevorzugt zwischen 10 ° und 55°, weiter bevorzugt zwischen 30° und 45°, betragen.

Gemäß einer weiteren bevorzugten Ausführungsform des vorschlagsgemäßen Schutzhelms, wie in Anspruch 3 wiedergegeben, kann der Schutzhelm den Kinnbügel umfassen und der Kinnbügel zwischen einem nicht mit dem Schutzhelm verbundenen Demontagezustand und einem mittels der Verbindungseinrichtung in dem Wangenbereich fest mit dem Schutzhelm verbundenen Montagezustand händisch wechselbar ausgebildet sein. Unter einem fest mit dem Schutzhelm verbundenen Montagezustand kann auch ein ausschließlich formschlüssiger Verbund verstanden werden, der grundsätzlich durch einfache Bewegungen in die entsprechenden der Lösung der Verbindung dienenden Richtungen wieder aufgehoben werden kann. Beispielsweise kann der fest verbundene Montagezustand durch eine Bewegung (beispielsweise schräg) nach oben wieder gelöst werden. Grundsätzlich kann die Abdeckungseinheit dazu dienen, eine solche die Verbindung lösende Bewegung zunächst zu blockieren, sodass vorab die Abdeckungseinheit aus dieser blockierenden Stellung bewegt werden muss. Der Kinnbügel kann grundsätzlich Bestandteil des Schutzhelms sein, wobei der Schutzhelm auch ohne den Kinnbügel, also mit demontiertem Kinnbügel, benutzt werden kann. Dabei kann der Kinnbügel ein dem Wangenbereich des Schutzhelms zugewandtes Kinnbügel-Ende mit einer Anbindungseinheit zum Ausbilden einer festen Verbindung mit dem Schutzhelm aufweisen. Grundsätzlich können je dem jeweiligen linksseitig bzw. rechtsseitig angeordneten Wangenbereich des Schutzhelms zugewandten Kinnbügel-Ende jeweils eine Anbindungseinheit vorgesehen sein. Vorteilhaft kann dadurch sichergestellt werden, dass der Kinnbügel schnell und sicher am Schutzhelm angebracht und bei Bedarf ebenso einfach wieder entfernt werden kann, um Flexibilität in der Nutzung zu gewährleisten. Insbesondere kann es sich bei der Verbindung zwischen Schutzhelm und Anbindungseinheit um eine vorzugsweise formschlüssige Verbindung handeln.

Vorzugsweise kann der Kinnbügel ein Kinnpolster umfassen. Insbesondere kann der Kinnbügel zumindest zweiteilig ausgebildet sein, indem der Kinnbügel ein formstabiles Kinnteil zur Aufnahme und zum Weiterleiten von von außen, beispielsweise bei einem Sturz, eingeleiteten Kräften, sowie zusätzlich zu dem formstabilen Kinnteil zumindest ein Kinnpolster aufweist. Insbesondere kann der Kinnbügel zumindest vierteilig ausgebildet sein, indem zu den Komponenten in Form des formstabilen Kinnteils und des Kinnpolsters auch je Seite des Kinnbügels eine Anbindungseinheit als separat ausgebildete und verbundene Komponente hinzukommt. Grundsätzlich kann der Kinnbügel auch weiter mehrteilig ausgebildet sein, beispielsweise etwa sechsteilig, indem zu den Komponenten in Form des formstabilen Kinnteils, des Kinnpolsters und je Seite des Kinnbügels einer Anbindungseinheit auch je Seite des Kinnbügels jeweils ein separat ausgebildeter und eine Verbindung zwischen dem formstabilen Kinnteil und dem Kinnpolster ausbildender Polster-Halter angeordnet ist. Vorzugsweise kann die Anbindungseinheit (bzw. die beiden Anbindungseinheiten an der jeweiligen Seite des Kinnbügels) kraftschlüssig an das (jeweilige) Ende des formstabilen Kinnteils, gegebenenfalls auch mithilfe des jeweiligen Polster-Halters, angebunden sein.

Vorzugsweise kann die Anbindungseinheit als Befestigungsplatte ausgebildet sein. Vorteilhaft kann sie dadurch Kräfte, die etwa bei einem Sturz auf den Kinnbügel einwirken, sicher in den Schutzhelm bzw. dessen Helmkalotte einleiten. Vorzugsweise ist die Anbindungseinheit als metallische Befestigungsplatte, insbesondere als Blech, ausgebildet. Dabei kann die als Befestigungsplatte ausgebildete Anbindungseinheit auch unterschiedliche Stufen bzw. geometrisch betrachtet Sprünge aufweisen und muss nicht einheitlich in einer einzelnen Ebene als Platte ausgebildet sein.

Gemäß einer weiteren bevorzugten Ausführungsform des vorschlagsgemäßen Schutzhelms, wie in Anspruch 4 wiedergegeben, kann in dem Montagezustand des Kinnbügels die Abdeckungseinheit in einer Zwischenposition zwischen der offenen Montagestellung und der geschlossenen Abdeckstellung ebenfalls das wenigstens eine Verbindungsmittel verdecken. Vorzugsweise kann die Abdeckungseinheit dabei an dem Kinnbügel-Ende anliegen. Vorteilhaft kann dadurch ein Schutz der Verbindungsmittel auch bei Montage des Kinnbügels (und nicht nur etwa bei demontiertem Kinnbügel) gewährleistet sein. Auch akustische negative Auswirkungen durch etwaige Montageöffnungen bzw. Geometrien der Verbindungsmittel können bei Benutzen des Schutzhelms mit dem Kinnbügel vermieden werden.

Vorteilhaft kann auch eine zusätzliche Sicherung des Montagezustands erreicht werden, indem die Abdeckungseinheit als eine Art Sicherungselement fungiert, das einer ungewünschten Lösung der Verbindung zwischen Kinnbügel und Schutzhelm entgegenwirkt. Insbesondere kann die Abdeckungseinheit sowohl zum Verdecken des wenigstens einen Verbindungsmittels in der geschlossenen Abdeckstellung sowie in der Zwischenposition als auch zum Sichern der, bzw. insbesondere zum Halten mittels einer Anlage gegen die, Verbindung zwischen dem wenigstens einen Verbindungsmittel und dem Kinnbügel-Verbindungsmittel eingerichtet sein.

Gemäß einer weiteren bevorzugten Ausführungsform des vorschlagsgemäßen Schutzhelms, wie in Anspruch 5 wiedergegeben, kann der Kinnbügel und die Verbindungseinrichtung in dem Wangenbereich des Schutzhelms derart zusammenwirkend eingerichtet sein, dass der Kinnbügel in den Montagezustand wechselbar ist, indem der Kinnbügel über eine Bewegung der Anbindungseinheit entgegen einer im Wesentlichen senkrecht von einer durch den Wangenbereich definierten Wangenebene nach außen zur Umgebung weisenden Normalenrichtung betrachtet mit der Verbindungseinrichtung grundsätzlich in Eingriff gebracht wird. Vorteilhaft kann die Verbindung zwischen Kinnbügel und Schutzhelm mit einfachen Handgriffen durch den Helmträger realisiert werden. Insbesondere ist die Montagebewegung (bzw. auch Demontagebewegung) auch bei getragenem Schutzhelm einfach möglich. Die Wangenebene ist so zu verstehen, dass sie beispielsweise eine gemittelte Ebene durch den Wangenbereich des Schutzhelms ist. Insbesondere kann die Wangenebene als durch die Außenfläche gebildete Ebene der Helmkalotte in dem Wangenbereich, beispielsweise im Bereich einer Wangenumgriffs-Einheit, angesehen werden. Unter "im Wesentlichen senkrecht" ist hierbei zu verstehen, dass die Montagebewegung bzw. die entsprechenden Verbindungsmittel nicht exakt unter 90° zu der Wangenebene verlaufen muss, jedoch grundsätzlich eine entsprechende Bewegung von außen in Richtung der Wangenebene bzw. der entsprechenden Seite des Schutzhelms zu erfolgen hat.

Dabei kann vorzugsweise, wie ebenfalls in Anspruch 5 wiedergegeben, der Kinnbügel und die Verbindungseinrichtung in dem Wangenbereich des Schutzhelms weiterhin derart zusammenwirkend eingerichtet sein, dass der Kinnbügel weiter in den Montagezustand versetzbar ist, indem der Eingriff des Kinnbügels mit der Verbindungseinrichtung des Schutzhelms über eine Bewegung der Anbindungseinheit und zumindest des Kinnbügel-Endes im Ganzen entlang einer im Wesentlichen parallel zu der Wangenebene nach unten weisenden Parallelrichtung finalisiert wird. Vorteilhaft kann die Montagebewegung (bzw. entsprechend auch Demontagebewegung) demnach in zwei unterschiedlich ausgerichtete Bewegungen aufgeteilt sein. Dies kann die Sicherheit der Verbindung erhöhen. Unter einem Bewegen des Kinnbügels bzw. Kinnbügel-Endes "im Ganzen" ist zu verstehen, dass nicht etwa die die Verbindung eingehende Anbindungseinheit des Kinnbügels filigran gezielt bewegt werden müsste, sondern das eine Bewegung des Kinnbügels bzw. dessen entsprechenden Endes nach unten die Verbindung herstellen kann. Unter "im Wesentlichen parallel" ist hierbei zu verstehen, dass die Montagebewegung bzw. die entsprechenden Verbindungsmittel nicht mathematisch exakt parallel zu bzw. entlang der Wangenebene verlaufen muss, jedoch grundsätzlich eine entsprechende Bewegung von oben nach unten in etwa entlang der/parallel zu der Wangenebene bzw. der entsprechenden Seite des Schutzhelms und nicht etwa quer zu der Wangenebene bzw. der entsprechenden Seite des Schutzhelms zu erfolgen hat. Grundsätzlich muss die Parallelrichtung nicht gerade nach unten, etwa senkrecht zu einer durch die Helmabschlusskante des Schutzhelms definierten Unterebene, verlaufend sein, sondern kann vorzugsweise insbesondere schräg nach unten, beispielsweise schräg nach hinten und unten verlaufend sein.

Dabei kann vorzugsweise, wie ebenfalls in Anspruch 5 wiedergegeben, der Kinnbügel und die Verbindungseinrichtung in dem Wangenbereich des Schutzhelms weiterhin derart zusammenwirkend eingerichtet sein, dass der Kinnbügel in den Montagezustand wechselbar ist, indem der Kinnbügel zunächst über eine Bewegung der Kinnbügel-Enden in entgegengesetzte Aufweitungsrichtungen aufgeweitet wird. Vorteilhaft kann eine einfache intuitive Bewegung der Montage bzw. Demontage des Kinnbügels dienen.

Gemäß einer bevorzugten Ausführungsform des vorschlagsgemäßen Schutzhelms, wie in Anspruch 6 wiedergegeben, kann die Anbindungseinheit einen Basisabschnitt aufweisen, der Kinnbügel-nah angeordnet und mit dem Kinnbügel verbunden ist, sowie ferner einen Verbindungsabschnitt aufweisen, der mithilfe eines Kinnbügel-Verbindungsmittels zur lösbaren Verbindung mit der Verbindungseinrichtung im Wangenbereich eingerichtet ist. Insbesondere kann der Verbindungsabschnitt, in einem Montagezustand des Kinnbügels am Schutzhelm betrachtet, in Blickrichtung betrachtet weiter zurückversetzt gegenüber dem Basisabschnitt angeordnet sein. Aus der Perspektive des Kinnbügels betrachtet, ragt der Verbindungsabschnitt also weiter zum Schutzhelm. Insbesondere kann der Verbindungsabschnitt gegenüber einem formstabilen Kinnteil des Kinnbügels hervorragend ausgebildet sein.

Dabei kann vorzugsweise, wie ebenfalls in Anspruch 6 wiedergegeben, das Kinnbügel-Verbindungsmittel ein Langloch aufweisen. Insbesondere kann das Langloch einen schmaleren Sicherungsbereich und einen gegenüber dem schmaleren Sicherungsbereich aufgeweiteten Einführungsbereich umfassen. Vorteilhaft kann dadurch eine einfache und sichere Verbindung zwischen Kinnbügel und Schutzhelm gewährleistet werden, da das Langloch durch seine geometrische Ausgestaltung ein Einschieben des Kinnbügels erleichtert und danach eine feste Verankerung bietet. Beispielsweise kann das Kinnbügel-Verbindungsmittel also aus einem Körper mit einem Langloch ausgebildet sein, wobei das Langloch über zwei unterschiedliche Durchmesserbereiche verfügt: An einem Ende des Langloches befindet sich eine Erweiterung mit einem größeren Durchmesser, die als Einführungsöffnung bzw. Einführungsbereich für das Verbindungsmittel der Verbindungseinrichtung des Schutzhelms dienen kann. Die Einführungsöffnung bzw. der Einführungsbereich kann dann so dimensioniert sein, dass sie/er über einen passenden Zapfen der Verbindungseinrichtung geschoben werden kann. Sobald das Langloch und somit das Kinnbügel-Verbindungsmittel mit seinem größeren Lochbereich über den Zapfen gesteckt ist, kann das Kinnbügel-Verbindungsmittel, respektive der Kinnbügel, quer zu dem Zapfen, entlang des Langlochs, verschoben werden, bis der Zapfen sich im Bereich des schmaleren Teils des Langloches befindet. Diese Verschiebung bewirkt, dass der breitere Teil des Langloches vom Zapfen weg bewegt wird und somit der Zapfen von den Seitenwänden des schmaleren Langlochteils umschlossen wird. Dies verhindert, dass der Zapfen in axialer Zapfenrichtung aus dem Verbindungsmittel herausgezogen werden kann, ohne dass das Verbindungsmittel wieder quer zum Zapfen und entlang des Langlochs zurück zum größeren Lochbereich verschoben wird. Eine solche Verbindung zeichnet sich durch ihre einfache Montierbarkeit und Demontierbarkeit aus, während sie gleichzeitig eine sichere Fixierung des Zapfens gewährleistet, wenn das Kinnbügel-Verbindungsmittel gemeinsam mit dem Verbindungsmittel der Verbindungseinrichtung des Schutzhelms in seiner verriegelten Position ist. Dem Kinnbügel-Verbindungsmittel kann zusätzlich zum Langloch auch beispielsweise die Befestigungsplatte bzw. deren (Verbidnungs-)Abschnitt zugeordnet sein, in welcher/welchem das Langloch ausgebildet ist.

Gemäß einer bevorzugten Ausführungsform des vorschlagsgemäßen Schutzhelms, wie in Anspruch 7 wiedergegeben, kann in dem Montagezustand betrachtet der Verbindungsabschnitt gegenüber dem Basisabschnitt entlang einer im Wesentlichen senkrecht von einer durch den Wangenbereich definierte Wangenebene nach außen zur Umgebung weisenden Normalenrichtung betrachtet zurückversetzt angeordnet sein. Vorteilhaft kann dadurch eine optimierte Trageergonomie und verbesserte Integration der Anbindungseinheit in das Gesamtsystem des Helms erreicht werden, da der Verbindungsabschnitt durch seine Rückversetzung weniger aufträgt und den Tragekomfort erhöht. Auch ist ein Abdecken des Verbindungsabschnitts bzw. der entsprechenden Verbindungsmittel, sowohl des Kinnbügel-Verbindungsmittels als auch des Verbindungsmittels der Verbindungseinrichtung des Schutzhelms, durch die Abdeckungseinheit leichter möglich. Insbesondere können durch den Basisabschnitt und den Verbindungsabschnitt jeweils ausgebildete Ebenen im Wesentlichen parallel zueinander aber beabstandet voneinander angeordnet oder beabstandet voneinander und um einen kleinen Winkel, vorzugsweise zwischen 0,5° und 10°, weiter bevorzugt zwischen 0,5° und 5°, zueinander versetzt angeordnet sein. Vorteilhaft kann über die abgestufte Anordnung des Basisabschnitts und des Verbindungsabschnitts die Verbindung des Kinnbügels zum Schutzhelm weiter verbessert sein, insbesondere auch die Krafteinleitung in den Schutzhelm verbessert sein, da die abgestuften Flächen der beiden Abschnitte unterschiedlich an dem Schutzhelm anliegen können und die Anbindungseinheit des Kinnbügels auch über einen Übergangsabschnitt zwischen dem Verbindungsabschnitt und dem Basisabschnitt in der Blickrichtung gesehen gegen eine korrespondierende Stufe des Schutzhelms anliegen kann.

Unter "im Wesentlichen senkrecht" ist hierbei erneut wie zuvor beschrieben, bzw. auch immer dann, wenn nachfolgend von einer im Wesentlichen senkrecht von einer durch den Wangenbereich definierte Wangenebene nach außen zur Umgebung weisenden Normalenrichtung die Rede ist, zu verstehen, dass die entsprechende Richtung nicht exakt unter 90° zu der Wangenebene verlaufen muss, jedoch grundsätzlich eine entsprechende Richtung oder Bewegung nach außen weg von der Wangenebene, quer zur Wangenebene bzw. der entsprechenden Seite des Schutzhelms als Normalenrichtung zu verstehen ist. Analog kann auf die vorangehende Definition der Wangenebene verwiesen werden, die auch nachfolgend gilt.

Analog ist nachfolgend unter "im Wesentlichen parallel", immer wenn von einer im Wesentlichen parallel zu der Wangenebene nach unten weisenden Parallelrichtung die Rede ist, zu verstehen, dass die entsprechende Bewegung oder Richtung nicht mathematisch exakt parallel zu bzw. entlang der Wangenebene verlaufen muss, jedoch grundsätzlich eine entsprechende Bewegung oder Richtung in etwa entlang der/parallel zu der Wangenebene bzw. der entsprechenden Seite des Schutzhelms und nicht etwa quer zu der Wangenebene bzw. der entsprechenden Seite des Schutzhelms gemeint ist. Grundsätzlich muss die Parallelrichtung nicht gerade nach unten oder nach oben, etwa senkrecht zu einer durch die Helmabschlusskante des Schutzhelms definierten Unterebene, verlaufend sein, sondern kann insbesondere auch schräg nach unten oder oben, beispielsweise schräg nach hinten und unten verlaufend sein.

Gemäß einer bevorzugten Ausführungsform des vorschlagsgemäßen Schutzhelms, wie in Anspruch 8 wiedergegeben, kann die Abdeckungseinheit einen Hakenabschnitt aufweisen, welcher sich in Richtung der Helmkalotte erstreckt und mittels welchen Hakenabschnitts die Abdeckungseinheit in einer Schlitz-Öffnung im Wangenbereich des Schutzhelms zwischen der offenen Montagestellung und der geschlossenen Abdeckstellung vor und zurück verschiebbar eingerichtet ist. Vorteilhaft ist die Verschiebbarkeit der Abdeckungseinheit und die Realisierung des Verdeckens der Verbindungsmittel auf konstruktive einfache Weise realisiert. Vorzugsweise ist die Abdeckungseinheit auf diese Weise in einer außenseitig an die Helmkalotte angebundenen Wangenumgriff-Einheit verschiebbar eingerichtet. Dabei kann vorzugsweise die Schlitz-Öffnung eine Aufweitung zum Einführen des Hakenabschnitts aufweisen. Vorteilhaft kann dadurch eine intuitive und einfache Bedienung der Abdeckungseinheit realisiert und die Stabilität der Verbindung zwischen Abdeckungseinheit und Helm verbessert werden. Insbesondere kann der Hakenabschnitt derart an die Abdeckungseinheit angebunden sein, dass er elastisch federnd beweglich ausgebildet ist. Der Hakenabschnitt kann vorteilhaft als Verliersicherung der an dem Schutzhelm bzw. dessen weiterer Komponenten (etwa der Wangenumgriffs-Einheit) montierten Abdeckungseinheit dienen.

Vorteilhaft kann die Abdeckungseinrichtung derart ausgebildet sein, dass sie in der der offenen Montagestellung und/oder in der geschlossenen Abdeckstellung und/oder in der Zwischenposition eine Rastposition einnimmt, vorzugsweise indem ein nach unten hervorragendes Federelement in der jeweiligen Position in eine Einkerbung in einer Auflagefläche für die lineare Verschiebebewegung der Abdeckungseinheit einrastet.

Gemäß einer bevorzugten Ausführungsform des vorschlagsgemäßen Schutzhelms, wie in Anspruch 9 wiedergegeben, kann der Schutzhelm im Wangenbereich zumindest eine erste Anlagefläche zur Anlage einer korrespondierenden ersten Stirnfläche des Kinnbügels aufweisen, vorzugsweise weiterhin eine zweite Anlagefläche zur Anlage einer korrespondierenden zweiten Stirnfläche des Kinnbügels. Dabei kann vorzugsweise die erste Anlagefläche, in Blickrichtung betrachtet, gegenüber der zweiten Anlagefläche zurückversetzt abgestuft angeordnet sein. Insbesondere kann die erste Anlagefläche entlang der Normalenrichtung betrachtet weiter nach außen versetzt angeordnet sein als die entsprechend weiter innenliegend angeordnete zweite Anlagefläche. Vorteilhaft kann dadurch eine Passgenauigkeit und Festigkeit der Verbindung zwischen Kinnbügel und Schutzhelm erzielt werden, die zu einer erhöhten Sicherheit beitragen kann. Durch die großflächigen und vorzugsweise abgestuften Anlageflächen kann auf einfache Weisung die Richtung Montageposition des Kinnbügels gefunden werden.

Gemäß einer bevorzugten Ausführungsform des vorschlagsgemäßen Schutzhelms, wie in Anspruch 10 wiedergegeben, kann der Kinnbügel im Bereich des Kinnbügel-Endes die korrespondierende erste Stirnfläche aufweisen, vorzugsweise weiterhin die korrespondierende zweite Stirnfläche des Kinnbügels. Dabei kann vorzugsweise die korrespondierende erste Stirnfläche, im Montagezustand entgegen der Blickrichtung betrachtet, gegenüber der korrespondierenden zweiten Stirnfläche nach vorne hervorragend angeordnet sein. Insbesondere kann die korrespondierende erste Stirnfläche entlang der Normalenrichtung betrachtet weiter nach außen versetzt angeordnet sein als die entsprechend weiter innenliegend angeordnete korrespondierende zweite Stirnfläche. Vorteilhaft kann dadurch die Anbindung des Kinnbügels an den Schutzhelm optimiert werden, indem eine formschlüssige und zugleich intuitiv zu bedienende Anbindung ermöglicht wird, insbesondere durch eine abgestufte zueinander korrespondierende Außengeometrie der beiden zu verbindenden Komponenten Schutzhelm und Kinnbügel.

Gemäß einer bevorzugten Ausführungsform des vorschlagsgemäßen Schutzhelms, wie in Anspruch 11 wiedergegeben, kann das wenigstens eine Verbindungsmittel der Verbindungseinrichtung einen Zapfen zum Verbinden mit der Anbindungseinheit des Kinnbügels aufweisen. Alternativ oder zusätzlich kann die die Verbindungseinrichtung in dem Wangenbereich ferner eine Aufnahme zum Einführen eines Abschnitts der Anbindungseinheit des Kinnbügels, insbesondere des Verbindungsabschnitts, aufweisen. Vorteilhaft kann dadurch eine präzise und sichere Verbindung zwischen Kinnbügel und Schutzhelm gewährleistet werden, die sowohl einfache Montage als auch Demontage unterstützt und somit eine hohe Bedienerfreundlichkeit bietet, ohne die Sicherheitsaspekte zu beeinträchtigen. Insbesondere kann sich der Zapfen von einer durch den Wangenbereich definierten Wangenebene (von der zuvor bereits beschriebenen Wangenebene) im Wesentlichen senkrecht nach außen zur Umgebung erstrecken.

Nach einem unabhängigen Aspekt der vorliegenden Erfindung ist, wie in Anspruch 12 wiedergegeben, ein Kinnbügel für einen Schutzhelm, bei dem es sich insbesondere um den vorschlagsgemäßen und zuvor beschriebenen Schutzhelm handeln kann, vorgeschlagen. Der Schutzhelm weist eine Helmkalotte mit linksseitig und rechtsseitig je einem Wangenbereich auf. Der vorschlagsgemäße Kinnbügel weist zwei dem jeweiligen Wangenbereich des Schutzhelms zugewandte Kinnbügel-Enden mit je einer Anbindungseinheit zum Ausbilden einer festen, vorzugsweise formschlüssigen, Verbindung mit dem Schutzhelm auf. Dabei weist die Anbindungseinheit zumindest in einem Montagezustand des Kinnbügels dem Schutzhelm zugewandt endseitig eine, vorzugsweise flach ausgebildete, weiter bevorzugt metallische, Befestigungsplatte auf.

Vorteilhaft kann dadurch ein höheres Maß an Sicherheit und Komfort für den Benutzer bereitgestellt werden. Die effektive Verbindung zwischen Kinnbügel und Helm erhöht die Schutzwirkung und kann im Falle eines Aufpralls die übertragenen Kräfte besser verteilen. Die gute Lösbarkeit des Kinnbügels vom Schutzhelm erhöht den Komfort für den Benutzer.

Durch die Gestaltung der Befestigungsplatte als flaches Element kann eine verbesserte Kraftverteilung bei Belastungen erzielt werden. Die flache Ausbildung der Befestigungsplatte ermöglicht darüber hinaus eine unauffällige und ästhetische Integration in das Gesamtdesign des Helms, wodurch auch aerodynamische bzw. geräuschtechnische Vorteile durch einen Aufbau mit weniger prägnant abstehenden Komponenten erzielt werden können.

Gemäß einer bevorzugten Ausführungsform des vorschlagsgemäßen Kinnbügels, wie in Anspruch 13 wiedergegeben, kann in der Befestigungsplatte der Anbindungseinheit ein Langloch als Kinnbügel-Verbindungsmittel zur lösbaren Verbindung mit einer Verbindungseinrichtung im Wangenbereich des Schutzhelms ausgebildet sein. Dabei kann vorzugsweise das Langloch zum Aufnehmen eines Verbindungsmittels der Verbindungseinrichtung des Schutzhelms sowie gleichzeitig zur Relativverschiebung relativ zu dem Verbindungsmittel eingerichtet sein. Dabei kann die Aufnahmebewegung insbesondere einer Bewegung des Kinnbügel-Verbindungsmittels entgegen einer senkrecht auf der Wangenebene des Schutzhelms stehenden Normalenrichtung entsprechen, während die Relativbewegung insbesondere einer Bewegung entlang einer parallel zur Wangenebene verlaufenden Parallelrichtung entsprechen kann. Weiter bevorzugt kann das Langloch einen schmaleren Sicherungsbereich und einen gegenüber dem schmaleren Sicherungsbereich aufgeweiteten Einführungsbereich umfassen. Vorteilhaft kann dadurch eine flexible Verbindungsmöglichkeit geschaffen werden, die eine einfache Justierung des Kinnbügels am Helm erlaubt und dadurch den Komfort für den Nutzer verbessert. Die Einfädelbewegung der Verbindungsmittel ist auf einfache Weise umsetzbar. Zudem trägt der Sicherungsbereich des Langlochs zur festen Verriegelung der Verbindung bei, wodurch die Stabilität erhöht wird und ungewollte Lockerungen der Verbindung während des Gebrauchs effektiv vermieden werden.

Nach einem unabhängigen Aspekt der vorliegenden Erfindung ist, wie in Anspruch 14 wiedergegeben, ein Verfahren zur lösbaren Montage eines Kinnbügels, bei dem es sich insbesondere um den vorschlagsgemäßen und zuvor beschriebenen Kinnbügel handeln kann, an einem Schutzhelm, bei dem es sich insbesondere um den vorschlagsgemäßen und zuvor beschriebenen Schutzhelm handeln kann, vorgeschlagen. Der Schutzhelm weist eine Helmkalotte mit linksseitig und rechtsseitig je einem Wangenbereich auf, wobei in dem Wangenbereich eine Verbindungseinrichtung zur lösbaren Montage des Kinnbügels angeordnet ist, wobei der Kinnbügel zwei dem jeweiligen Wangenbereich des Schutzhelms zugewandte Kinnbügel-Enden mit je einer Anbindungseinheit zum Ausbilden einer festen, vorzugsweise formschlüssigen, Verbindung mit dem Schutzhelm aufweist. Das vorschlagsgemäße ("Montage-") Verfahren umfasst zumindest folgende Schritte:
a1) Der Kinnbügel wird über eine Bewegung der Anbindungseinheit entgegen einer im Wesentlichen senkrecht von einer durch den Wangenbereich definierten Wangenebene nach außen zur Umgebung weisenden Normalenrichtung betrachtet mit der Verbindungseinrichtung grundsätzlich in Eingriff gebracht; und
a2) der Kinnbügel wird sodann in einen weiter in einen fest mit dem Schutzhelm verbundenen Montagezustand versetzt, indem der Eingriff des Kinnbügels mit der Verbindungseinrichtung des Schutzhelms über eine Bewegung der Anbindungseinheit und zumindest des Kinnbügel-Endes im Ganzen entlang einer im Wesentlichen parallel zu der Wangenebene nach unten weisenden Parallelrichtung finalisiert wird.

Dabei kann vorzugsweise weiterhin eine Abdeckungseinheit der Verbindungseinrichtung von einer offenen Montagestellung in eine geschlossenen Abdeckstellung verschoben werden, in welcher geschlossenen Abdeckstellung die Abdeckungseinheit wenigstens ein Verbindungsmittel der Verbindungseinrichtung verdeckt. Vorzugsweise kann der Kinnbügel vor dem Schritt a1) zum Ermöglichen der Bewegung gemäß Schritt a1) zunächst über eine Bewegung der Kinnbügel-Enden in entgegengesetzte Aufweitungsrichtungen aufgeweitet werden. Dies gilt entsprechend analog auch in Bezug auf das nachfolgend noch detaillierter beschriebene Demontageverfahren.

Die entsprechenden Verfahrensschritte können hinsichtlich der Richtungen der Bewegungen wie zuvor in Bezug auf den vorschlagsgemäßen Schutzhelm bzw. den Kinnbügel beschrieben ablaufen. Konkret können alle Schritte entsprechend an beiden Seiten des Schutzhelms bzw. des Kinnbügels, in Bezug auf die beiden dortigen Kinnbügel-Enden, Anbindungseinheiten bzw. Verbindungsabschnitte des Kinnbügels, sowie Verbindungseinrichtungen des Schutzhelms, analog zueinander ausgeführt werden, wobei eine gleichzeitige Ausführung der Bewegungen an beiden Seiten oder aber auch aufeinanderfolgende Bewegungsabläufe möglich sein können.

Grundsätzlich sind die Schritte alle reversibel, sprich analog zum Ablauf des Montageverfahren kann in andersherum angepasster Reihenfolge eine Montage des Kinnbügels durchgeführt werden.

Grundsätzlich können alle Montage- oder auch Demontageschritte händisch und ohne Werkzeuge zerstörungsfrei und reversibel durchgeführt werden (dies gilt auch in Bezug auf das nachfolgend beschriebene Demontageverfahren).

Unter einer "nach unten weisenden Parallelrichtung" kann eine "schräg nach unten weisende Parallelrichtung" verstanden werden. Es muss sich nicht um eine senkrecht zu einer unteren Unterebene verlaufende Richtung handeln (dies gilt auch in Bezug auf das nachfolgend beschriebene Demontageverfahren).

Unter einer Bewegung "des Kinnbügel-Endes im Ganzen" ist zu verstehen, dass nicht etwa die Anbindungseinheit oder etwaige Komponenten der Verbindungsmittel filigran nach unten bewegt werden müssten, um den Eingriff zwischen Kinnbügel und Verbindungseinrichtung des Schutzhelms herzustellen, sondern vielmehr reicht eine entsprechend grobe Bewegung des Kinnbügel-Endes oder des entsprechenden Arm des Kinnbügels nach unten aus, welche entsprechende Bewegung automatisch auch die in Eingriff zu bringende Anbindungseinheit des Kinnbügels eben mit nach unten bewegt (dies gilt auch in analoger Weise in Bezug auf das nachfolgend beschriebene Demontageverfahren, wobei es sich dabei sodann nicht um Bewegungen "nach unten", sondern um entsprechende Bewegungen des Kinnbügel-Endes bzw. Arms des Kinnbügels "nach oben" handelt, um den Eingriff zwischen Kinnbügel und Verbindungseinrichtung des Schutzhelms zu lösen bzw. die Anbindungseinheit außer Eingriff zu bringen).

Nach einem unabhängigen Aspekt der vorliegenden Erfindung ist, wie in Anspruch 15 wiedergegeben, ein Verfahren zur händischen Demontage eines Kinnbügels, bei dem es sich insbesondere um den vorschlagsgemäßen und zuvor beschriebenen Kinnbügel handeln kann, von einem Schutzhelm, bei dem es sich insbesondere um den vorschlagsgemäßen und zuvor beschriebenen Schutzhelm handeln kann, vorgeschlagen. Der Schutzhelm weist eine Helmkalotte mit linksseitig und rechtsseitig je einem Wangenbereich auf, wobei in dem Wangenbereich eine Verbindungseinrichtung zur lösbaren Montage des Kinnbügels angeordnet ist, wobei der Kinnbügel zwei dem jeweiligen Wangenbereich des Schutzhelms zugewandte Kinnbügel-Enden mit je einer Anbindungseinheit zum Ausbilden einer festen, vorzugsweise formschlüssigen, Verbindung mit dem Schutzhelm aufweist, wobei das Verfahren zur händischen Demontage zumindest folgende Schritte umfasst:
b1) Ein fest mit dem Schutzhelm verbundener Montagezustand zwischen dem Kinnbügel und dem Schutzhelm wird zunächst dadurch grundsätzlich gelöst, dass ein Eingriff des Kinnbügels mit der Verbindungseinrichtung des Schutzhelms über eine Bewegung der Anbindungseinheit und zumindest des Kinnbügel-Endes im Ganzen nach oben, entgegen einer im Wesentlichen parallel zu der Wangenebene nach unten weisenden Parallelrichtung, grundsätzlich geändert wird; und
b2) der Eingriff zwischen dem Kinnbügel und dem Schutzhelm wird schließlich vollständig gelöst und damit der Kinnbügel von dem Montagezustand in einen Demontagezustand überführt, indem die Anbindungseinheit entlang einer im Wesentlichen senkrecht von einer durch den Wangenbereich definierten Wangenebene nach außen zur Umgebung weisenden Normalenrichtung betrachtet weg von der Verbindungseinrichtung bewegt wird.

Dabei kann vorzugsweise vor dem Schritt b1) zum Ermöglichen der Bewegung der Anbindungseinheit zumindest des Kinnbügel-Endes im Ganzen gemäß Schritt b1) zunächst eine Abdeckungseinheit der Verbindungseinrichtung von einer Zwischenposition, in welcher Zwischenposition die Abdeckungseinheit wenigstens ein Verbindungsmittel der Verbindungseinrichtung verdeckt, in eine offene Montagestellung verschoben werden, in welcher offenen Montagestellung die Abdeckungseinheit das wenigstens eine Verbindungsmittel nicht mehr verdeckt.

Vorzugsweise kann der Kinnbügel über eine Bewegung der Kinnbügel-Enden in entgegengesetzte Aufweitungsrichtungen aufgeweitet werden und der Kinnbügel schließlich von dem Schutzhelm entfernt werden.

Ein besonderer Vorteil des vorschlagsgemäßen Schutzhelms bzw. Kinnbügels sowie bei den vorschlagsgemäßen Verfahren kann dadurch erreicht werden, dass kleineren beweglichen Komponenten, insbesondere keine etwaigen federbelasteten automatisch klappbaren Komponenten oder Druckknöpfe, keine sehr flexiblen Gummiabdichtungen und dergleichen bei dem Verbindungsmechanismus und etwa zum Abdecken von Verbindungsmitteln zum Einsatz kommen. Es kommen lediglich starre, formstabile Elemente zum Einsatz, etwa Kunststoffteile sowie gegebenenfalls ein metallischer Verbindungszapfen und eine metallische Befestigungsplatte. Dabei ist insbesondere vorgesehen, dass die einzig relativ bewegliche Komponente die über eine einfache lineare Montagebewegung bewegliche Abdeckungseinheit, gegebenenfalls ergänzt um federnde einrastende Vorsprünge zum Halten einer Position, welche federnden Elemente jedoch nur bei Stellungswechsel der Abdeckungseinheit eine Belastung erfahren. Somit kann die Verbindung insgesamt vorteilhaft langlebig ausgebildet sein, da keine ausleiernden, verschleißanfälligen Federelemente, keine automatischen Klappen oder dergleichen zum Einsatz kommen müssen, um wunschgemäß die Verbindungsmittel nach außen hin abzudecken.

Weitere vorteilhafte und bevorzugte Ausgestaltungen ergeben sich aus der nachfolgenden Beschreibung mit Bezug auf die Figuren. In der lediglich ein Ausführungsbeispiel wiedergebenden Zeichnung zeigt:
- Fig. 1: eine Seitenansicht auf einen vorschlagsgemäßen Schutzhelm mit einem verbundenen vorschlagsgemäßen Kinnbügel;
- Fig. 2: den Schutzhelm mitsamt Kinnbügel aus Fig. 1 in einer vergrößerten Detailansicht entsprechend dem Ausschnitt A aus Fig. 1, wobei der Schutzhelm in einem abweichenden Zustand mit hoch geschobener Abdeckungseinheit dargestellt ist;
- Fig. 3: den Schutzhelm mitsamt Kinnbügel aus Fig. 1 in einer vergrößerten Detailansicht entsprechend dem Ausschnitt A aus Fig. 1, wobei der Schutzhelm sowie Kinnbügel in einem abweichenden Zustand mit hoch geschobener Abdeckungseinheit sowie nach oben versetztem Kinnbügel dargestellt ist;
- Fig. 4: eine perspektivische Ansicht auf den vorschlagsgemäßen Schutzhelm entsprechend Fig. 1 von vorne und oben, sowie ohne einen Kinnbügel;
- Fig. 5: eine vergrößerte Teilansicht auf die linke Hälfte des Schutzhelms aus Fig. 1 bzw. 4 ohne Kinnbügel, sowie mit hoch geschobener Abdeckungseinheit;
- Fig. 6: in Ansicht a) eine perspektivische Ansicht schräg von einer Seite auf den vorschlagsgemäßen Kinnbügel, wie er gemäß Fig. 1 bis 3 zum Einsatz kommt, sowie in Ansicht b) den entsprechenden Kinnbügel gemäß Ansicht a) in einer Explosionsdarstellung mit voneinander separierten Komponenten;
- Fig. 7: eine perspektivische Ansicht auf den vorschlagsgemäßen Schutzhelm von vorne und oben analog zu Fig. 4, wobei der Schutzhelm in einem abweichenden Zustand mit hoch geschobener Abdeckungseinheit sowie zusätzlich eine Komponente (die Befestigungsplatte) eines Kinnbügels dargestellt ist;
- Fig. 8: gemäß Ansicht a) eine schematische Schnittansicht durch einen Abschnitt eines vorschlagsgemäßen Schutzhelms mit montiertem Kinnbügel, in einer Ansicht von vorne, sowie gemäß Ansicht b) eine schematische Teilansicht auf einen Wangenbereich eines vorschlagsgemäßen Schutzhelms ohne eine Abdeckungseinheit und ohne montierten Kinnbügel, sowie gemäß Ansicht c) eine perspektivische Ansicht von innen auf eine Abdeckungseinheit eines Schutzhelms; und
- Fig. 9: gemäß Ansicht a) eine Seitenansicht auf einen vorschlagsgemäßen Kinnbügel, sowie gemäß Ansicht b) eine teilweise Vorderansicht entsprechend der Blickrichtung B aus Ansicht a) auf den Kinnbügel aus Ansicht a), sowie gemäß Ansicht c) eine teilweise Ansicht schräg von unten entsprechend der Blickrichtung C aus Ansicht a) auf den Kinnbügel aus Ansicht a).

Bei dem in den Figuren gezeigten Schutzhelm 1 handelt es sich um einen Motorradhelm. In Fig. 1 ist eine vorschlagsgemäße Ausführungsform des Schutzhelms 1 in einer Seitenansicht dargestellt. Der Schutzhelm 1 weist dabei einen Kinnbügel 100 auf. Der Kinnbügel 100 befindet sich damit im fest mit dem Schutzhelm 1 verbundenen Montagezustand. Grundsätzlich kann der Kinnbügel 100 auch von dem Schutzhelm 1 entfernt werden. Dazu kann er über einige Schritte, wie sie beispielhaft auch in den Fig. 2 und 3 angedeutet sind, aus dem Verbund mit dem Schutzhelm 1 gelöst werden und vom Schutzhelm 1 weg genommen werden (Schutzhelm 1 ohne Kinnbügel vor allem in Fig. 4 und 5 zu erkennen; Kinnbügel 100 vor allem in Fig. 6 sowie Fig. 9 einzeln dargestellt). Dieser Zustand kann als Demontagezustand bezeichnet werden. Der vorschlagsgemäße Kinnbügel 100 ist grundsätzlich zwischen jenem nicht mit dem Schutzhelm 1 verbundenen Demontagezustand und dem fest mit dem Schutzhelm 1 verbundenen Montagezustand händisch wechselbar ausgebildet. Dabei ist der Kinnbügel 100 konkret mittels einer Verbindungseinrichtung 30 in dem Wangenbereich 20 des Schutzhelms 1 mit eben jenem Schutzhelm 1 fest verbindbar, wie später im Detail beschrieben wird.

Der Schutzhelm 1 kann also auch ohne verbundenen Kinnbügel 100 verwendet werden. Der Schutzhelm 1 ohne Kinnbügel 100 ist beispielsweise in Fig. 4 gut zu erkennen, in welcher der Schutzhelm 1 in einer perspektivischen Ansicht von vorne und schräg von oben dargestellt ist, sowie ebenfalls in Fig.5 in einem Ausschnitt.

Die Beschreibung der technischen Merkmale und entsprechenden Bezugszeichen können sich dabei gleichzeitig auf alle genannten Figuren beziehen, die grundsätzlich dasselbe Ausführungsbeispiels des Schutzhelms 1 bzw. des Kinnbügels 100 zeigen. Lediglich in Fig. 8 sind die Komponenten etwas weiter vereinfacht dargestellt.

In den Fig. 1, 2, 3, 4 und 5 sind lediglich unterschiedliche Zustände des Schutzhelms 1 bzw. Kinnbügels 100 dargestellt, wobei der Schutzhelm 1 bzw. der Kinnbügel 100 in den Fig. 2 und 3, die beide grundsätzlich den in Fig. 1 gekennzeichneten Detailausschnitt A aus Fig 1 zeigen, lediglich in einem anderen Montage-(Zwischen)-Zustand dargestellt sind. Die Beschreibung sowie Bezugszeichen können weiterhin auch auf die Darstellungen der Fig. 6, 7, 8 und 9 übertragen werden, wobei Fig. 7 den Schutzhelm 1 grundsätzlich in der gleichen perspektivischen Ansicht wie Fig. 4 zeigt, jedoch eine Abdeckungseinheit 80 im Vergleich zu Fig. 4 nach oben verschoben ist, die Verbindungseinrichtung 30 des Schutzhelms 1 freiliegt und eine Befestigungsplatte 132, die eigentlich ein Bestandteil einer Anbindungseinheit 130 des Kinnbügels 100 ist, zu erkennen ist, während der restliche Teil des Kinnbügels 100 der Übersichtlichkeit halber nicht dargestellt ist. In Fig. 8 wiederum sind in drei detaillierten Ansichten einzelne Bestandteile des Schutzhelms 1 und teilweise der Anbindungseinheit 130 des Kinnbügels 100 zu erkennen, wobei diese Bestandteile der Übersichtlichkeit halber in leicht vereinfachten Ausführungsformen gezeigt sind, und in Fig. 9 sodann der Kinnbügel 100 in drei weiteren Ansichten.

Der Schutzhelm 1 weist eine Helmkalotte 10 auf, welche im bestimmungsgemäßen Anwendungsfall, also im Tragezustand, zumindest den Oberkopfbereich, sowie grundsätzlich auch den Hinterkopfbereich eines Helmträgers bedeckt und diesen dadurch schützt. Ferner bedeckt und schützt die Helmkalotte 10 im Tragezustand auch zumindest teilweise einen linken und rechten Seitenbereich des Helmträgers. Dazu dient in erster Linie ein sowohl linksseitig als auch rechtsseitig vorgesehener Wangenbereich 20 der Helmkalotte 10.

Am unteren Rand weist der Schutzhelm 1 eine Helmabschlusskante 2 auf. Die Helmabschlusskante 2 bildet den unteren Rand der Helmkalotte 10 oder die untere Kante des Schutzhelms 1, wenn beispielsweise an der Unterkante der Helmkalotte 10 weitere, den unteren Rand letztlich darstellende Anbauten angeordnet sind. Die Helmabschlusskante 2 definiert eine Unterebene EU, die in den Fig. 1, 2, 3, durch die gestrichelten Linie bzw. in Fig. 4 durch die schraffierte Fläche angedeutet ist. Die Rückseite 4 des Schutzhelms 1 ist in Fig. 1 rechts dargestellt, während die Oberseite 5 oben dargestellt ist, an jener Oberseite 5 die Scheitellinie S des Schutzhelms 1 verläuft, sowie gegenüberliegend von der Oberseite 5 die Unterseite 6 angeordnet ist.

Die Helmkalotte 10 weist einen über eine Visierscheibe 13 verschließbaren Sichtausschnitt 14 auf, wobei in den Darstellungen gemäß Fig. 1, 2, 3, 4, 5 und 7 die Visierscheibe 13 stets hochgeklappt ist. Hierzu ist die Visierscheibe 13 in einer sogenannten Drehkapsel 15 schwenkbar gelagert. Mittels jener Drehkapsel 15 ist die Visierscheibe 13 an die Helmkalotte 10 angebunden, wobei die Drehkapsel 15 selbst nicht durch die Helmkalotte 10 ausgebildet ist, sondern vielmehr in eine an eine Außenseite der Helmkalotte angebundene zusätzliche Funktionseinheit integriert ist.

Eine Blickrichtung X, welche der Blickrichtung des Trägers bei bestimmungsgemäßer Verwendung entspricht, ist zur Orientierung ebenfalls gekennzeichnet. Entlang der Blickrichtung X schaut der Helmträger im Tragezustand durch den Sichtausschnitt 14 an der Vorderseite 12 der Helmkalotte 10 heraus in Richtung der äußeren Umgebung U, entweder durch die heruntergeklappte Visierscheibe 13 (nicht dargestellter Zustand) oder eben bei hoch geklappter Visierscheibe 13 unmittelbar (wie dargestellt).

An der Vorderseite 12 der Helmkalotte 10 bzw. des Schutzhelms 1 ist der vorschlagsgemäße Kinnbügel 100 in der in Fig. 1 dargestellten Ausführungsform angeordnet und mit dem Schutzhelm 1 verbunden. Der Kinnbügel 100 dient dem verbesserten Schutz des Trägers im Falle eines Unfalls bzw. eines Sturzes (vor allem bei einem Motorrad). Der Kinnbügel 100 ist jedoch dahingehend optional, dass der Schutzhelm 1 auch, falls gewünscht, ohne den Kinnbügel 100 genutzt werden kann. In Fig. 1 ist der Schutzhelm 1 mit montiertem Kinnbügel 100 dargestellt, wozu dieser Kinnbügel 100, wie nachfolgend im Zusammenhang mit den weiteren Figuren noch detaillierter beschrieben, mit dem Schutzhelm 1 lösbar verbunden ist. Dagegen ist der Schutzhelm 1 in den Fig. 4 und 5 ohne Kinnbügel 100 dargestellt, in welchem Zustand der Schutzhelm 1 ebenso genutzt werden kann. Die Fig. 2 und 3 repräsentieren den Übergang zwischen dem Montagezustand des Kinnbügels 100 (wie in Fig. 1) zu dem Demontagezustand des Kinnbügels 100.

Der Kinnbügel 100 kann händisch von dem in Fig. 1 dargestellten Montagezustand in den Demontagezustand überführt werden, indem zunächst eine Abdeckungseinheit 80 aus der in Figur 1 gezeigten Zwischenposition schräg nach oben und hinten entlang einer Verschieberichtung M in die in Fig. 2, sowie ebenfalls in Figur 3, dargestellte offene Montagestellung verschoben wird. Dabei wird das entlang der Verschieberichtung M betrachtet hintere Ende der Abdeckungseinheit 80 in eine Aussparung 16 geschoben, welche Aussparung 16 in der Drehkapsel 15 ausgebildet ist.

Während die Abdeckungseinheit 80, die einen Teil der Verbindungseinrichtung 30 in dem Wangenbereich 20 des Schutzhelms 1 bildet, in der Zwischenposition, wie in Fig. 1 gezeigt, noch an dem Kinnbügel 100, und zwar konkret an einem dem Wangenbereich 20 des Schutzhelms 1 zugewandten Kinnbügel-Ende 102, bzw. noch konkreter an einem abgewinkelte Abschnitt 111 eines formstabilen Kinnteils 110 des Kinnbügels 100, anliegt, ist die Abdeckungseinheit 80 in den in Fig. 2 und 3 dargestellten offenen Montagestellungen von dem Kinnbügel-Ende 102 beabstandet. Dadurch liegt ein Verbindungsmittel 40 der Verbindungseinrichtung 30 des Schutzhelms 1 frei und wird nicht mehr durch die Abdeckungseinheit 80 verdeckt. Somit ist auch die Möglichkeit für einfache händische Demontagebewegungen gegeben, die ein Entfernen des Kinnbügels 100 ermöglichen. Konkret liegt ein Zapfen 50 frei, der ein Verbindungsmittel 40 der Verbindungseinrichtung 30 ausbildet. Weiterhin ist auch eine Aufnahme 60, die ebenso einen Bestandteil der Verbindungseinrichtung 30 des Schutzhelms 1 darstellt und besser in den Fig. 5 und 8 (Ansicht b) der Fig. 8) zu erkennen ist, nun, in der offenen Montagestellung gemäß Fig. 2 und 3, nicht mehr durch die Abdeckungseinheit 80 verdeckt. Die Aufnahme 60 kann auch zu den verbindungsmitteln 40 der Verbindungseinrichtung 30 gezählt werden, welche Verbindungsmittel 40 vorteilhaft durch die Abdeckungseinheit 80 verdeckt werden können.

Das Verfahren zur händischen Demontage des Kinnbügels 100 von dem Schutzhelm 1 kann nun von dem in Fig. 2 dargestellten Zustand ausgehend so fortgeführt werden, dass der grundsätzlich in Fig. 1 noch fest mit dem Schutzhelm 1 verbundene Montagezustand zwischen dem Kinnbügel 100 und dem Schutzhelm 1 erst einmal grundsätzlich gelöst wird, indem ein Eingriff des Kinnbügels 100 mit der Verbindungseinrichtung 30 über eine Bewegung nach oben geändert wird. Konkret wird das Kinnbügel-Ende 102 im Ganzen und somit insbesondere eine für die Anknüpfung an den Schutzhelm 1 verantwortliche Anbindungseinheit 130 des Kinnbügels 100 (vgl. Fig. 6 und 7) entgegen einer Parallelrichtung Y nach oben bewegt. Dabei kann die Parallelrichtung Y als eine im Wesentlichen parallel zu einer Wangenebene EW (welche Wangenebene EW durch den Wangenbereich 20 definiert ist, siehe Fig. 5) nach unten weisende Richtung definiert werden. Durch die Bewegung des Kinnbügels 100 bzw. des Kinnbügel-Endes 102 entgegen der Parallelrichtung Y nach oben wird die Befestigungsplatte 132 als Bestandteil der Anbindungseinheit 130 nach oben relativ zu dem Zapfen 50 bzw. Verbindungsmittel 40 bzw. der Verbindungseinrichtung 30 verschoben. Dadurch wird der Eingriff zwischen Zapfen 50 und Befestigungsplatte 132 entlang eines Langlochs 150 in der Befestigungsplatte 132 verschoben. Die Befestigungsplatte 132 wird so verschoben, dass der Zapfen 50 nicht mehr in einem schmaleren Sicherungsbereich 154 des Langlochs 150 angeordnet ist (wie noch in der Darstellung gemäß Fig. 2), sondern nunmehr in einem aufgeweiteten Bereich des Langlochs 150 in Form des Einführungsbereiches 152, wie in Fig. 3 zu erkennen ist. Damit sind die Voraussetzungen geschaffen, dass in einem anschließenden Schritt die Befestigungsplatte 132 und damit die der Verbindungsabschnitt 160 der Anbindungseinheit 130 und das gesamte Kinnbügel-Ende 102 nach außen, entlang einer von der Wangenebene EW nach außen zur Umgebung U weisenden Normalenrichtung Z (vgl. Fig. 4 und 5), weg von dem Wangenbereich 20 und damit dem Schutzhelm 1 bewegt werden kann, sodass das Kinnbügel-Verbindungsmittel 140 und das Verbindungsmittel 40 bzw. die Verbindungseinrichtung 30 des Schutzhelms 1 voneinander gelöst sind. Der Kinnbügel 100 kann sodann von dem Schutzhelm 1 entfernt werden.

Grundsätzlich gilt die Beschreibung, welche vorliegend insbesondere mit Bezug auf den linksseitig angeordneten Wangenbereich 20 des Schutzhelms 1 und das entsprechend korrespondierend Kinnbügel-Ende 102, welches bei Betrachtung des Kinnbügels 100 in einer bestimmungsgemäßen Verbindungsrichtung in Richtung des Schutzhelms 1 als rechtes Kinnbügel-Ende 102 definiert werden kann, auch für die jeweils andere, gegenüberliegende Seite des Schutzhelms 1 bzw. des Kinnbügels 100. So ist bei der bevorzugten Ausführungsform des vorschlagsgemäßen Schutzhelms 1 auch der rechtseitig angeordnete Wangenbereich 20 des Schutzhelms 1 entsprechend analog zum linksseitig angeordneten Wangenbereich 20 ausgebildet. Insbesondere ist auch rechtsseitig eine Wangenumgriffs-Einheit 21 und alle weiteren beschriebenen Elemente wie Verbindungseinrichtung 30 und dergleichen angeordnet. In Bezug auf den Kinnbügel 100 gilt ebenso, wie auch in Fig. 6 dargestellt, dass beide Kinnbügel-Enden 102 sowohl links als auch rechts entsprechend analog bzw. spiegelsymmetrisch ausgebildet sind (dies gilt ebenso für die Darstellungen gemäß Fig. 9).

Demnach wird das bereits beschriebene Lösen des Kinnbügels 100 vom Schutzhelm 1 dadurch erzielt, dass auf beiden Seiten des Schutzhelms 1 sowohl im linksseitigen und als auch im rechtsseitigen Wangenbereich 20 die jeweilige Abdeckungseinheit 80 (von denen es demnach zwei am Schutzhelm 1 gibt) nach oben verschoben wird, woraufhin sowohl das linke als auch das rechte Kinnbügel-Ende 102 nach oben verschoben und dann durch eine Aufweitungsbewegung der beiden Kinnbügel-Enden 102 in entgegengesetzte Richtungen die jeweiligen Befestigungsplatten 132 außer Eingriff mit den jeweiligen Verbindungseinrichtungen 30 gebracht werden und der gesamte Kinnbügel 100 vom Schutzhelm 1 entfernt werden kann. In Fig. 6, sowie ebenfalls in den beiden das rechte Kinnbügel-Ende 102 detaillierter darstellenden Ansichten b) und c) der Fig. 9, sind die bzw. ist die Aufweitungsrichtungen/Aufweitungsrichtung A gekennzeichnet, in welche das entsprechende Kinnbügel-Ende 102 ein wenig geschoben bzw. der Kinnbügel 100 entsprechend aufgeweitet werden muss, damit die Bewegung der Befestigungsplatte weg von dem Zapfen 50 gelingen kann.

Dies gilt analog, sowie die gesamte vorangehende Beschreibung des Demontagevorgangs gilt in entsprechend umgekehrter Reihenfolge, für eine (erneute) Montage eines vom Schutzhelm 1 demontierten Kinnbügel 100 am Schutzhelm 1: Die Aufweitung entlang der Aufweitungsrichtungen A erfolgt zunächst, woraufhin die jeweilige Befestigungsplatte 132 über den jeweiligen Zapfen 50 in Position gebracht werden kann. Daraufhin wird der jeweilige Zapfen 50 durch den jeweiligen aufgeweiteten Einführungsbereich 152 des jeweiligen Langlochs 150 gesteckt, also die Aufweitung des Kinnbügels 100 wieder rückgängig gemacht. Im Anschluss wird die jeweilige Befestigungsplatte 132 bzw. das jeweilige Kinnbügel-Ende 102 nach unten entlang der Parallelrichtung Y verschoben, sodass der Verbindungsabschnitt 160 in die Aufnahme 60 der Verbindungseinrichtung 30 des Schutzhelms 1 eingesteckt wird. Schließlich wird noch die jeweilige Abdeckungseinheit von der offenen Montagezustellung in die Zwischenposition zurück nach unten geschoben und auch zur Anlage mit dem jeweiligen Kinnbügel-Ende 102 gebracht, sodass das bzw. die Verbindungsmittel 40, konkret der Zapfen 50, die Aufnahme 60 und zusätzlich im Übrigen auch die Befestigungsplatte 132 des Kinnbügel-Verbindungsmittels 140 durch die Abdeckungseinheit 80 nach außen hin verdeckt ist.

Besonders vorteilhaft ist an dem dargestellten Ausführungsbeispiel des Schutzhelms 1, dass die Abdeckungseinheit 80 zwischen der offenen Montagestellung, wie in Fig. 2, 3, 5 und 7 dargestellt, und der geschlossenen Abdeckstellung, wie in Fig. 4 dargestellt, sowie der Zwischenposition, wie in Fig. 1 dargestellt, linear entlang der Verschieberichtung M verschoben werden kann, und dabei sowohl in der der geschlossenen Abdeckstellung als auch in der Zwischenposition das Verbindungsmittel 40, und zwar sowohl der Zapfen 50 als auch die Aufnahme 60, sowie zusätzlich in der Zwischenposition auch noch das Kinnbügel-Verbindungsmittel 140 (der ansonsten offen liegende Teil der Befestigungsplatte 132 und insbesondere das Langloch 150) verdeckt sind. Die Zwischenposition ist demnach eine zwischen der offenen Montagestellung und der geschlossenen Abdeckstellung der Abdeckungseinheit 80 liegende Position. Zusätzlich liegt die Abdeckungseinheit 80 in der Zwischenposition an dem Kinnbügel-Ende 102 an, konkret an dem abgewinkelten Abschnitt 111 des Kinnbügels 100, und zwar an einer dem Schutzhelm 1 im Montagezustand zugewandten Stirnfläche dieses Bereichs des Kinnbügels (vgl. auch Fig. 9).

Die Verschieberichtung M erstreckt sich von einer durch die Helmabschlusskante 2 des Schutzhelms 1 definierten Unterebene EU aus betrachtet schräg nach oben und hinten in Richtung Rückseite 4 des Schutzhelms 1. Dabei ist zwischen der Verschieberichtung M und der Unterebene EU nach oben hin ein spitzer Winkel α ausgebildet, wie er in den Fig. 3 und 4 gekennzeichnet ist.

Die lineare Verschiebung der Abdeckungseinheit 80 wird insbesondere im Zusammenhang mit den Fig. 4, 5 und 7, sowie Fig. 8 deutlich. So kann die Abdeckungseinheit 80 mit ihrer Unterseite auf der Auflagefläche 26 entlanggleiten bzw. verschoben werden, wobei die angesprochenen Rastpositionen (geschlossene Abdeckungsstellung, Zwischenposition und offene Montagestellung) vorgesehen sein können, auch wenn diese der vereinfachten Darstellung halber auf der Auflagefläche in Ansicht b) der Fig. 8 nicht dargestellt sind.

An der Innenseite der Abdeckungseinheit 80, welche in der Ansicht c) der Fig. 8 zu erkennen ist, ist ein Hohlraum ausgebildet, in welchen der verdeckte Zapfen 50 auch hineinragen bzw. die gegebenenfalls mit diesem verbundene Befestigungsplatte 132 angeordnet sein kann. An dieser Innenseite der Abdeckungseinheit 80 ist oben hervorragend auch ein Hakenabschnitt 82 angeordnet, welcher der linearen Führung der Abdeckungseinheit 80 während der Bewegung entlang der Verschieberichtung M sowie grundsätzlich dem Halten der Abdeckungseinheit 80 an dem Schutzhelm 1 bzw. einer Wangenumgriffs-Einheit 21 des Schutzhelms 1 dient. Der Hakenabschnitt 82 erstreckt sich grundsätzlich in Richtung der Helmkalotte 10. Mithilfe des Hakenabschnitts 82 ist die Abdeckungseinheit 80 in einer Schlitz-Öffnung 22 in dem Wangenbereich 20 des Schutzhelms 1, und zwar konkret in der Schlitz-Öffnung 22 in der außenseitig an die Helmkalotte 10 angebundenen Wangenumgriff-Einheit 21, zwischen der offenen Montagestellung und der geschlossenen Abdeckstellung vor und zurück und somit auch in die Zwischenposition verschiebbar eingerichtet. Die Schlitz-Öffnung 22 weist eine Aufweitung 23 zum Einführen des Hakenabschnitts 82 auf, wie in Ansicht b) der Fig. 8, welche eine Vorderansicht von außen auf die Wangenumgriffs-Einheit 21 des Schutzhelms 1 darstellt, zu erkennen ist.

In den Ansichten a) und b) der Fig. 8 ist ferner die Parallelrichtung Y, sowie lediglich in Ansicht a) zusätzlich die Normalenrichtung Z, gekennzeichnet, um die entsprechenden Bewegungen, wie insbesondere in Bezug auf die Fig. 1, 2, 3, 4, 5 und 7 erläutert, erneut anzudeuten. Zudem sind in Ansicht a) die beiden Ebenen Wangenebene EW sowie Unterebene EU gekennzeichnet, sowie in Ansicht b) die Verschieberichtung M.

Wie in Ansicht c) der Fig. 8 zu erkennen, ist neben dem Hakenabschnitt 82 noch ein nach unten weisender T-Abschnitt angeordnet, welcher für ein Halten bzw. Drängen nach unten der Befestigungsplatte 132 sorgen kann, welche Befestigungsplatte 132 Bestandteil der Anbindungseinheit 130 des Kinnbügels 100 ist.

Die Anbindungseinheit 130 des Kinnbügels 100 dient der festen, konkret formschlüssigen, Verbindung des Kinnbügels 100 mit dem Schutzhelm 1. Der Verbindungsmechanismus kann mit Blick auf die Ansichten a) und b) der Fig. 8, sowie die lediglich den Kinnbügel darstellenden Fig. 6 und 9, sowie weiterhin Fig. 7, welche isoliert die Befestigungsplatte 132 in Eingriff mit dem Verbindungsmittel 40 des Schutzhelms 1 zeigt, nachvollzogen werden.

Der Zapfen 50, welcher gemeinsam mit der Aufnahme 60 die Verbindungsmittel 40 der Verbindungseinrichtung 30 darstellt, ist fest mit der Helmkalotte 10 verbunden und ragt grundsätzlich von dieser senkrecht von der Wangenebene UW nach außen in Richtung Umgebung U. Dabei bildet ein Kopf, welcher einen größeren Durchmesser als der daran anschließende Bolzenabschnitt aufweist, den Abschluss des Zapfens 50 in Normalenrichtung Z gesehen.

Die mit dem Verbindungsmittel 40 bzw. der Verbindungseinrichtung 30 interagierenden Komponenten des Kinnbügels 100 sind die beiden an den jeweiligen Kinnbügel-Enden 102 angeordneten Anbindungseinheiten 130. Die Anbindungseinheiten 130 sind zum Ausbilden der festen, formschlüssigen Verbindung mit dem Schutzhelm 1 eingerichtet. Die nachfolgende Beschreibung wird der Einfachheit halber auf einer der beiden Anbindungseinheiten 130 bezogen: Die Anbindungseinheit 130 weist endseitig eine flach ausgebildete, metallische Befestigungsplatte 132 auf, die in dem Montagezustand des Kinnbügels 100 dem Schutzhelm 1 zugewandt ist.

In der Befestigungsplatte 132 ist das Langloch 150 als Kinnbügel-Verbindungsmittel 140 zur lösbaren Verbindung mit einer Verbindungseinrichtung 30 in dem Wangenbereich 20 des Schutzhelms 1 angeordnet. Dabei ist das Langloch 150 konkret zum Aufnehmen des Verbindungsmittels 40 der Verbindungseinrichtung 30 des Schutzhelms 1, nämlich des Zapfens 50 (entgegen der Normalenrichtung Z, sowie gleichzeitig zur Relativverschiebung relativ zu dem Verbindungsmittel 40 bzw. Zapfen 50 (entlang bzw. entgegen der Parallelrichtung Y) eingerichtet. Das Langloch 150 umfasst einen schmaleren Sicherungsbereich 154 und einen gegenüber dem schmaleren Sicherungsbereich 154 aufgeweiteten Einführungsbereich 152, in welchen Einführungsbereich 152 der Zapfen 50 mit seinem Kopf größeren Durchmessers eingeführt werden kann, woraufhin die Befestigungsplatte sodann relativ zu dem Zapfen verschoben werden kann, indem der schmalere Sicherungsbereich 154 entlang des an den Kopf des Zapfens 50 anschließenden Bolzenabschnitt entlanggeführt wird.

Grundsätzlich weist die Anbindungseinheit 130 des Kinnbügels 100 einen Basisabschnitt 134 sowie einen Verbindungsabschnitt 160 auf. Jener Verbindungsabschnitt 160 kann in die Aufnahme 60 der Verbindungseinrichtung 30 eingeschoben werden und dort weiterhin auch formschlüssig gehalten sein.

Der Basisabschnitt 134 des Kinnbügels 100 ist Kinnbügel-nah angeordnet und mit dem Kinnbügel 100 fest verbunden. Der Verbindungsabschnitt 160, der mithilfe des Kinnbügel-Verbindungsmittels 140 zur lösbaren Verbindung mit der Verbindungseinrichtung 30 in dem Wangenbereich 20 eingerichtet ist, ist dagegen Kinnbügel-fern angeordnet. Dabei beziehen sich die Eigenschaften Kinnbügel-nah und Kinnbügel-fern auf die relative Lage der beiden Abschnitte zueinander. So ist in dem Montagezustand betrachtet der Verbindungsabschnitt 160 weiter in Richtung Schutzhelm 1 ragend angeordnet als der Kinnbügel-nahe Basisabschnitt 134. In dem Montagezustand betrachtet, ist der Verbindungsabschnitt 160 zudem gegenüber dem Basisabschnitt 134 entlang der Normalenrichtung Z betrachtet zurückversetzt angeordnet. Das bedeutet, dass in dem mit dem Schutzhelm 1 verbundenen Zustand der Verbindungsabschnitt 160 weiter in Richtung Schutzhelm 1 hervorragt. Durch den abgestuften Verlauf der Befestigungsplatte 132 und konkret den weiter in Richtung Wangenebene E_{W} versetzten Verbindungsabschnitt 160 kann die Befestigungsplatte 132 sich gut unter die Abdeckungseinheit 80 legen und somit eine gute Verdeckung durch die Abdeckungseinheit 80 erzielt werden.

Der Kinnbügel 100 weist im Bereich des Kinnbügel-Endes 102 eine erste Stirnfläche 124 sowie eine zweite Stirnfläche 125 auf, die jeweils korrespondierend zu Anlageflächen am Schutzhelm 1 ausgebildet sind. Die korrespondierende erste Stirnfläche 124 ist, im Montagezustand entgegen der Blickrichtung X betrachtet, gegenüber der korrespondierenden zweiten Stirnfläche 125 nach vorne hervorragend angeordnet. Ferner ist die korrespondierende erste Stirnfläche 124 im Montagezustand entlang der Normalenrichtung Z betrachtet weiter nach außen versetzt angeordnet als die, entsprechend weiter innenliegend angeordnete, korrespondierende zweite Stirnfläche 125.

An dem Schutzhelm 1 wiederum ist im Wangenbereich 20 die außenseitig an die Helmkalotte 10 angebundene Wangenumgriff-Einheit 21 vorgesehen, welche eine erste Anlagefläche 24 zur Anlage der korrespondierenden ersten Stirnfläche 124 des Kinnbügels 100, sowie eine zweite Anlagefläche 25 zur Anlage der korrespondierenden zweiten Stirnfläche 125 des Kinnbügels 100 aufweist. Dabei ist die erste Anlagefläche 24, in Blickrichtung X betrachtet, gegenüber der zweiten Anlagefläche 25 zurückversetzt abgestuft angeordnet. Ferner ist die erste Anlagefläche 24 entlang der Normalenrichtung Z betrachtet weiter nach außen versetzt angeordnet ist als die, entsprechend weiter innenliegend angeordnete, zweite Anlagefläche 25.

Die abgestuften zueinander korrespondierenden Flächen und Abschnitte haben den Vorteil, dass die korrekte Positionierung des Kinnbügels zum Schutzhelm auf einfache Weise und intuitiv erfolgt.

Ein wesentlicher Vorteil der beschriebenen Ausführungsform ist, dass die in der Zwischenposition der Abdeckungseinheit 80 verdeckten Verbindungsmittel 40, vor allem der Zapfen 50 und die Aufnahme 60, zu einer glatten bzw. einheitlichen Oberflächenkontur beitragen, was die Aerodynamik des Schutzhelms 1 verbessert und den Geräuschpegel für den Helmträger reduziert.

**Bezugszeichenliste**

| | | | |
|---|---|---|---|
| 1 | Schutzhelm | 100 | Kinnbügel |
| 2 | Helmabschlusskante | 102 | Kinnbügel-Ende |
| 4 | Rückseite (des Schutzhelms) | 110 | formstabiles Kinnteil |
| 5 | Oberseite (des Schutzhelms) | 111 | abgewinkelter Abschnitt |
| 6 | Unterseite (des Schutzhelms) | 115 | Polster |
| 10 | Helmkalotte | 120 | Polster-Halterung |
| 12 | Vorderseite | 124 | erste Stirnfläche (des Kinnbügels) |
| 13 | Visierscheibe | 125 | zweite Stirnfläche (des Kinnbügels) |
| 14 | Sichtausschnitt | | |
| 15 | Drehkapsel | 130 | Anbindungseinheit |
| 16 | Aussparung | 132 | Befestigungsplatte |
| 20 | Wangenbereich | 134 | Basisabschnitt |
| 21 | Wangenumgriff-Einheit | 140 | Kinnbügel-Verbindungsmittel |
| 22 | Schlitz-Öffnung | 150 | Langloch |
| 23 | Aufweitung | 152 | Einführungsbereich |
| 24 | erste Anlagefläche | 154 | schmalerer Sicherungsbereich |
| 25 | zweite Anlagefläche | 160 | Verbindungsabschnitt |
| 26 | Auflagefläche | | |
| 30 | Verbindungseinrichtung | α | spitzer Winkel (zwischen Verschieberichtung und Unterebene) |
| 40 | Verbindungsmittel | | |
| 50 | Zapfen | | |
| 60 | Aufnahme | Eᵤ | Unterebene |
| 80 | Abdeckungseinheit | E_{w} | Wangenebene |
| 82 | Hakenabschnitt | U | Umgebung |
| | | A | Aufweitungsrichtung |
| | | M | Verschieberichtung |
| | | X | Blickrichtung |
| | | Y | Parallelrichtung |
| | | Z | Normalenrichtung |

## Patentansprüche

1. Schutzhelm (1) mit einer Helmkalotte (10) zum Bedecken eines Oberkopfbereichs und wenigstens teilweise von Seitenbereichen eines Helmträgers in einem Tragezustand, wobei die Helmkalotte (10) eine Vorderseite (12) mit einem Sichtausschnitt (14) aufweist, wobei die Helmkalotte (10) linksseitig und rechtsseitig je einen Wangenbereich (20) aufweist, wobei in dem Wangenbereich (20) eine Verbindungseinrichtung (30) zur lösbaren Montage eines Kinnbügels (100) angeordnet ist, und wobei die Verbindungseinrichtung (30) wenigstens ein Verbindungsmittel (40) zur Verbindung mit dem Kinnbügel (100) aufweist, **dadurch gekennzeichnet, dass**
die Verbindungseinrichtung (30) eine Abdeckungseinheit (80) aufweist, wobei die Abdeckungseinheit (80) zum Versetzen zwischen einer offenen Montagestellung und einer geschlossenen Abdeckstellung verschiebbar eingerichtet ist und die Abdeckungseinheit (80) in der geschlossenen Abdeckstellung das wenigstens eine Verbindungsmittel (40) verdeckt.

2. Schutzhelm (1) nach Anspruch 1, wobei die Abdeckungseinheit (80) linear entlang einer Verschieberichtung (M) zwischen der offenen Montagestellung und der geschlossenen Abdeckstellung verschiebbar eingerichtet ist,
wobei, vorzugsweise, die Verschieberichtung (M) sich von einer durch eine Helmabschlusskante (2) des Schutzhelms (1) definierten Unterebene (E_{U}) aus betrachtet schräg nach oben und hinten in Richtung einer Rückseite (4) des Schutzhelms (1) erstreckt, wobei zwischen der Verschieberichtung (M) und der Unterebene (E_{U}) nach oben hin ein spitzer Winkel (a) ausgebildet ist.

3. Schutzhelm (1) nach Anspruch 1 oder 2, wobei der Schutzhelm (1) den Kinnbügel (100) umfasst und der Kinnbügel (100) zwischen einem nicht mit dem Schutzhelm (1) verbundenen Demontagezustand und einem mittels der Verbindungseinrichtung (30) in dem Wangenbereich (20) fest mit dem Schutzhelm (1) verbundenen Montagezustand händisch wechselbar ausgebildet ist, wobei der Kinnbügel (100) ein dem Wangenbereich (20) des Schutzhelms (1) zugewandtes Kinnbügel-Ende (102) mit einer Anbindungseinheit (130) zum Ausbilden einer festen, vorzugsweise formschlüssigen, Verbindung mit dem Schutzhelm (1) aufweist.

4. Schutzhelm (1) nach Anspruch 3, wobei, in dem Montagezustand des Kinnbügels (100), die Abdeckungseinheit (80) in einer Zwischenposition zwischen der offenen Montagestellung und der geschlossenen Abdeckstellung ebenfalls das wenigstens eine Verbindungsmittel (40) verdeckt und, vorzugsweise, dabei an dem Kinnbügel-Ende (102) anliegt.

5. Schutzhelm (1) nach Anspruch 3 oder 4, wobei der Kinnbügel (100) und die Verbindungseinrichtung (30) in dem Wangenbereich (20) des Schutzhelms (1) derart zusammenwirkend eingerichtet sind, dass der Kinnbügel (100) in den Montagezustand wechselbar ist, indem der Kinnbügel (100) über eine Bewegung der Anbindungseinheit (130) entgegen einer im Wesentlichen senkrecht von einer durch den Wangenbereich (20) definierten Wangenebene (E_{W}) nach außen zur Umgebung (U) weisenden Normalenrichtung (Z) betrachtet mit der Verbindungseinrichtung (30) grundsätzlich in Eingriff gebracht wird,
wobei, vorzugsweise, der Kinnbügel (100) und die Verbindungseinrichtung (30) in dem Wangenbereich (20) des Schutzhelms (1) weiterhin derart zusammenwirkend eingerichtet sind, dass der Kinnbügel (100) weiter in den Montagezustand versetzbar ist, indem der Eingriff des Kinnbügels (100) mit der Verbindungseinrichtung (30) des Schutzhelms (1) über eine Bewegung der Anbindungseinheit (130) und zumindest des Kinnbügel-Endes (102) im Ganzen entlang einer im Wesentlichen parallel zu der Wangenebene (E_{W}) nach unten weisenden Parallelrichtung (Y) finalisiert wird,
wobei, weiter bevorzugt, der Kinnbügel (100) und die Verbindungseinrichtung (30) in dem Wangenbereich (20) des Schutzhelms (1) weiterhin derart zusammenwirkend eingerichtet sind, dass der Kinnbügel (100) in den Montagezustand wechselbar ist, indem der Kinnbügel (100) zunächst über eine Bewegung der Kinnbügel-Enden in entgegengesetzte Aufweitungsrichtungen (A) aufgeweitet wird.

6. Schutzhelm (1) nach einem der Ansprüche 3 bis 5, wobei die Anbindungseinheit (130) einen Basisabschnitt (134), der Kinnbügel-nah angeordnet und mit dem Kinnbügel (100) verbunden ist, und einen Verbindungsabschnitt (160), der mithilfe eines Kinnbügel-Verbindungsmittels (140) zur lösbaren Verbindung mit der Verbindungseinrichtung (30) in dem Wangenbereich (20) eingerichtet ist, aufweist,
wobei, vorzugsweise, das Kinnbügel-Verbindungsmittel (140) ein Langloch (150) aufweist,
wobei, weiter bevorzugt, das Langloch (150) einen schmaleren Sicherungsbereich (154) und einen gegenüber dem schmaleren Sicherungsbereich (154) aufgeweiteten Einführungsbereich (152) umfasst.

7. Schutzhelm (1) nach Anspruch 6, wobei, in dem Montagezustand betrachtet, der Verbindungsabschnitt (160) gegenüber dem Basisabschnitt (134) entlang einer im Wesentlichen senkrecht von einer durch den Wangenbereich (20) definierten Wangenebene (E_{W}) nach außen zur Umgebung (U) weisenden bzw. entlang der Normalenrichtung (Z) betrachtet zurückversetzt angeordnet ist.

8. Schutzhelm (1) nach einem der Ansprüche 1 bis 7, wobei die Abdeckungseinheit (80) einen Hakenabschnitt (82) aufweist, welcher Hakenabschnitt (82) sich in Richtung der Helmkalotte (10) erstreckt und mittels welchen Hakenabschnitts (82) die Abdeckungseinheit (80) in einer Schlitz-Öffnung (22) in dem Wangenbereich (20) des Schutzhelms (1), vorzugsweise in einer außenseitig an die Helmkalotte (10) angebundenen Wangenumgriff-Einheit (21), zwischen der offenen Montagestellung und der geschlossenen Abdeckstellung vor und zurück verschiebbar eingerichtet ist,
wobei, vorzugsweise, die Schlitz-Öffnung (22) eine Aufweitung (23) zum Einführen des Hakenabschnitts (82) aufweist.

9. Schutzhelm (1) nach einem der Ansprüche 1 bis 8, wobei der Schutzhelm (1) in dem Wangenbereich (20), vorzugsweise eine/die außenseitig an die Helmkalotte (10) angebundenen Wangenumgriff-Einheit (21), zumindest eine erste Anlagefläche (24) zur Anlage einer korrespondierenden ersten Stirnfläche (124)des Kinnbügels (100), vorzugsweise weiterhin eine zweite Anlagefläche (25) zur Anlage einer korrespondierenden zweiten Stirnfläche (125) des Kinnbügels (100), aufweist,
wobei, vorzugsweise, die erste Anlagefläche (24), in Blickrichtung (X) betrachtet, gegenüber der zweiten Anlagefläche (25) zurückversetzt abgestuft angeordnet ist, wobei, insbesondere, die erste Anlagefläche (24) entlang einer im Wesentlichen senkrecht von einer durch den Wangenbereich (20) definierten Wangenebene (E_{W}) nach außen zur Umgebung (U) weisenden bzw. entlang der Normalenrichtung (Z) betrachtet weiter nach außen versetzt angeordnet ist als die, entsprechend weiter innenliegend angeordnete, zweite Anlagefläche (25).

10. Schutzhelm (1) zumindest nach den Ansprüchen 3 und 9, wobei der Kinnbügel (100) im Bereich des Kinnbügel-Endes (102) die korrespondierende erste Stirnfläche (124), vorzugsweise weiterhin die korrespondierende zweite Stirnfläche (125) des Kinnbügels (100), aufweist,
wobei, vorzugsweise, die korrespondierende erste Stirnfläche (124), im Montagezustand entgegen der Blickrichtung (X) betrachtet, gegenüber der korrespondierenden zweiten Stirnfläche (125) nach vorne hervorragend angeordnet ist,
wobei, insbesondere, die korrespondierende erste Stirnfläche (124) im Montagezustand entlang der Normalenrichtung (Z) betrachtet weiter nach außen versetzt angeordnet ist als die, entsprechend weiter innenliegend angeordnete, korrespondierende zweite Stirnfläche (125).

11. Schutzhelm (1) nach einem der Ansprüche 1 bis 10, wobei das wenigstens eine Verbindungsmittel (40) der Verbindungseinrichtung (30) einen Zapfen (50) zum Verbinden mit einer/der Anbindungseinheit (130) des Kinnbügels (100) aufweist, und/oder wobei die Verbindungseinrichtung (30) in dem Wangenbereich (20) ferner eine Aufnahme (60) zum Einführen eines Abschnitts einer/der Anbindungseinheit (130) des Kinnbügels (100), insbesondere des Verbindungsabschnitts (160), aufweist.

12. Kinnbügel (100) für einen Schutzhelm (1), vorzugsweise für einen Schutzhelm (1) nach einem der Ansprüche 1 bis 11, wobei der Schutzhelm (1) eine Helmkalotte (10) mit linksseitig und rechtsseitig je einem Wangenbereich (20) aufweist, wobei der Kinnbügel (100) zwei dem jeweiligen Wangenbereich (20) des Schutzhelms (1) zugewandte Kinnbügel-Enden (102) mit je einer Anbindungseinheit (130) zum Ausbilden einer festen, vorzugsweise formschlüssigen, Verbindung mit dem Schutzhelm (1) aufweist, und wobei die Anbindungseinheit (130) zumindest in einem Montagezustand des Kinnbügels (100) dem Schutzhelm (1) zugewandt endseitig eine, vorzugsweise flach ausgebildete, weiter bevorzugt metallische, Befestigungsplatte (132) aufweist.

13. Kinnbügel (100) nach Anspruch 12, wobei in der Befestigungsplatte (132) der Anbindungseinheit (130) ein Langloch (150) als Kinnbügel-Verbindungsmittel (140) zur lösbaren Verbindung mit einer Verbindungseinrichtung (30) in dem Wangenbereich (20) des Schutzhelms (1) ausgebildet ist,
wobei, vorzugsweise, das Langloch (150) zum Aufnehmen eines Verbindungsmittels (40) der Verbindungseinrichtung (30) des Schutzhelms (1) sowie gleichzeitig zur Relativverschiebung relativ zu dem Verbindungsmittel (40) eingerichtet ist,
wobei, weiter bevorzugt, das Langloch (150) einen schmaleren Sicherungsbereich (154) und einen gegenüber dem schmaleren Sicherungsbereich (154) aufgeweiteten Einführungsbereich (152) umfasst.

14. Verfahren zur lösbaren Montage eines Kinnbügels (100) an einem Schutzhelm (1), wobei der Schutzhelm (1) eine Helmkalotte (10) mit linksseitig und rechtsseitig je einem Wangenbereich (20) aufweist, wobei in dem Wangenbereich (20) eine Verbindungseinrichtung (30) zur lösbaren Montage des Kinnbügels (100) angeordnet ist, wobei der Kinnbügel (100) zwei dem jeweiligen Wangenbereich (20) des Schutzhelms (1) zugewandte Kinnbügel-Enden mit je einer Anbindungseinheit (130) zum Ausbilden einer festen, vorzugsweise formschlüssigen, Verbindung mit dem Schutzhelm (1) aufweist, wobei das Verfahren zur Montage zumindest folgende Schritte umfasst:
a1) der Kinnbügel (100) wird über eine Bewegung der Anbindungseinheit (130) entgegen einer im Wesentlichen senkrecht von einer durch den Wangenbereich (20) definierten Wangenebene (E_{W}) nach außen zur Umgebung (U) weisenden Normalenrichtung (Z) betrachtet mit der Verbindungseinrichtung (30) grundsätzlich in Eingriff gebracht;
a2) der Kinnbügel (100) wird sodann in einen weiter in einen fest mit dem Schutzhelm (1) verbundenen Montagezustand versetzt, indem der Eingriff des Kinnbügels (100) mit der Verbindungseinrichtung (30) des Schutzhelms (1) über eine Bewegung der Anbindungseinheit (130) und zumindest des Kinnbügel-Endes (102) im Ganzen entlang einer im Wesentlichen parallel zu der Wangenebene (E_{W}) nach unten weisenden Parallelrichtung (Y) finalisiert wird;
wobei, vorzugsweise, weiterhin eine Abdeckungseinheit (80) der Verbindungseinrichtung (30) von einer offenen Montagestellung in eine geschlossenen Abdeckstellung verschoben wird, in welcher geschlossenen Abdeckstellung die Abdeckungseinheit (80) wenigstens ein Verbindungsmittel (40) der Verbindungseinrichtung (30) verdeckt.

15. Verfahren zur händischen Demontage eines Kinnbügels (100) von einem Schutzhelm (1), wobei der Schutzhelm (1) eine Helmkalotte (10) mit linksseitig und rechtsseitig je einem Wangenbereich (20) aufweist, wobei in dem Wangenbereich (20) eine Verbindungseinrichtung (30) zur lösbaren Montage des Kinnbügels (100) angeordnet ist, wobei der Kinnbügel (100) zwei dem jeweiligen Wangenbereich (20) des Schutzhelms (1) zugewandte Kinnbügel-Enden mit je einer Anbindungseinheit (130) zum Ausbilden einer festen, vorzugsweise formschlüssigen, Verbindung mit dem Schutzhelm (1) aufweist, wobei das Verfahren zur händischen Demontage zumindest folgende Schritte umfasst:
b1) ein fest mit dem Schutzhelm (1) verbundener Montagezustand zwischen dem Kinnbügel (100) und dem Schutzhelm (1) wird zunächst dadurch grundsätzlich gelöst, dass ein Eingriff des Kinnbügels (100) mit der Verbindungseinrichtung (30) des Schutzhelms (1) über eine Bewegung der Anbindungseinheit (130) und zumindest des Kinnbügel-Endes (102) im Ganzen nach oben, entgegen einer im Wesentlichen parallel zu der Wangenebene (E_{W}) nach unten weisenden Parallelrichtung (Y), grundsätzlich geändert wird;
b2) der Eingriff zwischen dem Kinnbügel (100) und dem Schutzhelm (1) wird schließlich vollständig gelöst und damit der Kinnbügel (100) von dem Montagezustand in einen Demontagezustand überführt, indem die Anbindungseinheit (130) entlang einer im Wesentlichen senkrecht von einer durch den Wangenbereich (20) definierten Wangenebene (E_{W}) nach außen zur Umgebung (U) weisenden Normalenrichtung (Z) betrachtet weg von der Verbindungseinrichtung (30) bewegt wird;
wobei, vorzugsweise, vor dem Schritt b1) zum Ermöglichen der Bewegung der Anbindungseinheit (130) zumindest des Kinnbügel-Endes (102) im Ganzen gemäß Schritt b1) zunächst eine Abdeckungseinheit (80) der Verbindungseinrichtung (30) von einer Zwischenposition, in welcher Zwischenposition die Abdeckungseinheit (80) wenigstens ein Verbindungsmittel (40) der Verbindungseinrichtung (30) verdeckt, in eine offene Montagestellung verschoben wird, in welcher offenen Montagestellung die Abdeckungseinheit (80) das wenigstens eine Verbindungsmittel (40) nicht mehr verdeckt.
wobei, vorzugsweise, der Kinnbügel über eine Bewegung der Kinnbügel-Enden in entgegengesetzte Aufweitungsrichtungen aufgeweitet wird und der Kinnbügel schließlich von dem Schutzhelm entfernt wird.
